# EUROPÄISCHE PATENTSCHRIFT

(11) **EP 4 113 026 B1**
(45) Veröffentlichungstag und Bekanntmachung des Hinweises auf die Patenterteilung: **17.09.2025**
(21) Anmeldenummer: 22176625.6
(22) Anmeldetag: 01.06.2022
(51) Int. Cl.: F24F 11/00, F24F 11/62, F24F 11/65, F24F 11/46, F24F 11/72

(54) **VERFAHREN UND SYSTEM ZUM STEUERN EINER LUFTKENNGRÖSSE MITTELS EINER VIELZAHL VON LÜFTUNGSEINHEITEN**
METHOD AND SYSTEM FOR CONTROLLING AN AIR PARAMETER BY MEANS OF A PLURALITY OF VENTILATION UNITS
PROCÉDÉ ET SYSTÈME DE COMMANDE D'UNE GRANDEUR D'AIR AU MOYEN D'UNE PLURALITÉ D'UNITÉS D'AÉRATION

(30) Priorität: 28.06.2021 DE 102021116570
(43) Veröffentlichungstag der Anmeldung: 04.01.2023
(73) Patentinhaber: Viessmann Holding International GmbH, 35108 Allendorf (Eder) (DE)
(72) Erfinder: ROSSMANN, Martin, 35625 Hüttenberg (DE)
(74) Vertreter: MERH-IP Matias Erny Reichl Hoffmann Patentanwälte PartG mbB

(56) Entgegenhaltungen:
- WO-A1-2015/061271
- WO-A1-2020/110185
- DE-T5- 112017 007 798
- DE-U1- 202011 102 188
- US-A1- 2021 173 366

## Beschreibung

### Technisches Gebiet

Die vorliegende Erfindung betrifft ein Verfahren zum Steuern einer Luftkenngröße innerhalb eines Raumes sowie ein System zum Steuern einer Luftkenngröße innerhalb eines Raumes mittels einer Vielzahl von Lüftungseinheiten.

### Hintergrund der Erfindung

Für eine Klimatisierung von Räumen spielt die Beibehaltung eines gewünschten, vorgegebenen Zustands der darin befindlichen Luft eine wichtige Rolle, die im Hinblick auf eine möglichst effiziente Vorgehensweise mit entsprechend hohen Anforderungen an eine Ansteuerung der zur Klimatisierung eines Raumes eingesetzten Geräte verbunden ist, insbesondere bei großen Räumen mit einer potentiell hohen Anzahl darin befindlicher Personen, wie beispielsweise Gastronomieräumlichkeiten, Hörsäle, Klassenzimmer oder auch Großraumbüros.

Im Hinblick auf eine möglichst effiziente Klimatisierung stehen dabei unter anderem auch energetische und wirtschaftliche Aspekte beim Betrieb der eingesetzten Geräte, ein komfortbezogenes Empfinden der im Raum befindlichen Personen oder eine Reduktion eines durch eine hohe Personenanzahl potentiell begünstigten Infektionsrisikos im Vordergrund.

Im Zuge einer solchen Klimatisierung eines Raumes kommen häufig mehrere Lüftungseinheiten zum Einsatz, die jeweils einen Luftstrom in den Raum einleiten, um so beispielsweise eine Lufttemperatur im Raum zu beeinflussen oder eine Keimbelastung der Luft im Raum unterhalb eines bestimmten Grenzwertes zu halten, wobei die mehreren Lüftungseinheiten für eine kollaborative Klimatisierung des Raums meist zeitgleich betrieben werden.

Hierzu ist beispielsweise aus dem Stand der Technik in der WO 2020/108667 A1 ein Luftreinigungssystem mit mehreren Lüftungseinheiten bekannt, die jeweils eine Feinstaubkonzentration in der zur jeweiligen Lüftungseinheit zugehörigen Umgebung erfassen und eine Ansteuerung der mehreren Lüftungseinheiten in Abhängigkeit eines Mittelwerts aller erfassten Feinstaubkonzentrationen erfolgt.

Die mehreren Lüftungseinheiten sind üblicherweise an unterschiedlichen Positionen innerhalb des Raumes aufgestellt und können meist auch in Form einer mobil ausgeführten Variante ohne größeren Aufwand neu im Raum positioniert werden.

So ist beispielsweise aus der DE 11 2017 007 798 T5 ein Klimatisierungssystem bekannt, das einen zu klimatisierenden Raum in eine Vielzahl von Bereichen unterteilt, in denen jeweils eine Belüftungsvorrichtungen angeordnet ist. Die Steuerung der Belüftungsvorrichtungen erfolgt dabei auf Basis einer detektieren Anwesenheit in einzelnen Bereichen unter Berücksichtigung der räumlichen Abstände der Bereiche.

Weiter ist aus der WO 2020/110 185 A1 ein Lüftungssystem bekannt, bei dem mehrere Lüftungseinheiten in einem Bereich auf Basis eines für den gesamten Bereich benötigten Ventilationsvolumen angesteuert werden.

Die Klimatisierung betreffende Auswirkungen auf die Luft im Raum sind beim Einsatz mehrerer, teilweise beliebig im Raum platzierter Lüftungseinheiten größtenteils unbekannt, was wiederum die Effizienz der Klimatisierung negativ beeinflusst.

### Zusammenfassung der Erfindung

Eine Aufgabe der vorliegenden Erfindung ist es daher, eine Möglichkeit zur effizienteren Klimatisierung eines Raumes mittels einer Vielzahl von Lüftungseinheiten bereitzustellen.

Zur Lösung dieser Aufgabe werden ein Verfahren zum Steuern einer Luftkenngröße innerhalb eines Raumes mittels einer Vielzahl von Lüftungseinheiten nach Anspruch 1 sowie ein System zur Steuerung einer Luftkenngröße innerhalb eines Raumes mit einer Vielzahl von Lüftungseinheiten nach Anspruch 15 vorgeschlagen.

Die jeweiligen abhängigen Ansprüche beziehen sich dabei auf bevorzugte Ausführungsformen des erfindungsgemäßen Verfahrens, die jeweils für sich genommen oder in Kombination bereitgestellt werden können.

Gemäß eines ersten Aspekts der Erfindung wird ein Verfahren zum Steuern einer Luftkenngröße innerhalb eines Raumes mittels einer Vielzahl von Lüftungseinheiten bereitgestellt, wobei das Verfahren als Schritte ein Bereitstellen zumindest einer ersten Lüftungseinheit, die zum Einleiten eines ersten Luftstroms in einen ersten Teilbereich des Raumes eingerichtet ist, und einer zweiten Lüftungseinheit, die zum Einleiten eines zweiten Luftstroms in einen zweiten Teilbereich des Raumes eingerichtet ist, ein Steuern einer Luftkenngröße im ersten Teilbereich des Raumes durch ein Anpassen von zumindest einem Betriebsparameter der zweiten Lüftungseinheit und ein Bereitstellen einer ersten Wechselwirkungsfunktion, die eine durch einen Betrieb der zweiten Lüftungseinheit bedingte Änderung der zu steuernden Luftkenngröße im ersten Teilbereich in Abhängigkeit des zumindest einen Betriebsparameters der zweiten Lüftungseinheit beschreibt. Das Anpassen des zumindest einen Betriebsparameters der zweiten Lüftungseinheit zum Steuern der Luftkenngröße im ersten Teilbereich erfolgt dabei in Abhängigkeit der bereitgestellten ersten Wechselwirkungsfunktion.

Unter Teilbereichen sind dabei einzelne räumliche Bereiche des Raumes im Sinne einer Untermenge zu verstehen, die jeweils nicht gegenüber dem Rest des Raumes abgeschlossen sind, derart, dass es mit Hilfe von innerhalb des Raumes erfolgenden Luftströmungen prinzipiell möglich ist, Luft aus dem ersten in den zweiten Teilbereich (oder umgekehrt) zu überführen.

Eine Vereinigung des ersten und des zweiten Teilbereichs umfasst dabei nicht zwingend den kompletten Raum. Ebenso müssen der erste und der zweite Teilbereich auch nicht zwingend aneinander angrenzen, sondern können auch voneinander beabstandet angeordnet sein, mit einer beliebigen Anzahl weiterer, dazwischenliegender Teilbereiche. Die erste und die zweite Lüftungseinheit leiten somit zumindest jeweils einen Luftstrom in denselben Raum ein.

Unter einer Luftkenngröße ist jedwede physikalische Größe zu verstehen, mit der ein Zustand oder eine Zustandsänderung der Luft innerhalb des Raumes bzw. innerhalb der jeweiligen Teilbereiche beschreiben werden kann.

Es kann sich hierbei unter anderem um Absolutgrößen, wie beispielsweise eine Menge oder eine Konzentration eines festen, flüssigen oder gasförmigen Bestandteils der Luft, um Änderungsraten der Absolutgrößen, wie beispielsweise eine zeitliche Änderungsrate besagter Konzentration, oder um integrale Mittel der Absolutgrößen, wie beispielsweise ein zeitlicher und/oder räumlicher Mittelwert besagter Konzentration handeln.

Bei besagten Absolutgrößen kann es sich unter anderem um eine Konzentration oder eine Menge (Volumen oder Masse) von Sauerstoff, Kohlenstoffdioxid oder Stickstoff, um eine Konzentration oder eine Menge von flüchtigen organischen Verbindungen oder eines Aerosols, um eine Konzentration, Menge oder eine Größe von Feststoffpartikeln, um eine Lufttemperatur, einen Luftdruck oder eine Luftfeuchtigkeit handeln, wobei die vorherige Aufzählung nicht als abschließend zu verstehen ist. Das erfindungsgemäße Verfahren ist keinesfalls auf ein Steuern der zuvor lediglich beispielhaft genannten Luftkenngrößen beschränkt.

Besagte Konzentrationen können dabei in allen üblichen Verhältnissen angeben werden, also beispielsweise als Volumenverhältnis, als Massenverhältnis, als Dichte, als Anzahl pro Volumen oder als Verhältnis der Anzahl von Teilchen.

Unter einem Betriebsparameter der Lüftungseinheit kann jedweder Parameter verstanden werden, über den der Betrieb der Lüftungseinheit beschrieben werden kann und/oder der an einer zu Steuerung der Lüftungseinheit eingerichteten Steuereinheit eingestellt werden kann.

So kann es sich dabei beispielsweise um einen Volumenstrom, eine Lufttemperatur oder eine Luftfeuchtigkeit des durch die Lüftungseinheit eingeleiteten Luftstroms, eine elektrische Leistung eines dafür vorgesehenen Gebläses der Lüftungseinheit oder im einfachsten Fall um eine binäre Angabe eines Betriebszustandes in der Form "eingeschaltet" oder "ausgeschaltet" handeln.

Unter einer Wechselwirkungsfunktion ist jedwede Relation zu verstehen, die zur Beschreibung einer Änderung einer zu steuernden Luftkenngröße in einem Teilbereich durch einen Betrieb einer einem anderen Teilbereich zugeordneten Lüftungseinheit Elemente einer beliebig gestalteten Ausgangsmenge Elementen einer beliebig gestalteten Zielmenge zuordnet bzw. auf diese abbildet (siehe auch Fig. 1 bis 4B). Es kann sich hierbei beispielsweise um eine analytische Funktion, ein Kennfeld oder eine Zuordnungstabelle handeln, die insbesondere reelle Zahlen aufeinander abbilden, derart, dass sowohl Ausgangs- als auch Zielmenge Teilmengen der reellen Zahlen sind.

Die erste Wechselwirkungsfunktion beschreibt vorliegend die Änderung der zu steuernden Luftkenngröße im ersten Teilbereich durch einen Betrieb der zweiten Lüftungseinheit und gibt somit Auskunft über ein Ausmaß einer Wechselwirkung zwischen Änderungen der zu steuernden Luftkenngröße im ersten Teilbereich und einem Betrieb der zweiten Lüftungseinheit (nachfolgend vereinfacht nur mit Wechselwirkung bezeichnet).

Eine vorliegende Wechselwirkung im Sinne der ersten Wechselwirkungsfunktion basiert dabei auf zumindest einer durch den Betrieb der zweiten Lüftungseinheit bedingten Luftströmung innerhalb des Raumes, die aus dem ersten Teilbereich heraus- oder in diesen hineinströmt und dadurch eine Änderung der Luftkenngröße im ersten Teilbereich bewirkt. Kann dagegen durch den Betrieb der zweiten Lüftungseinheit keine derartige Luftströmung erzeugt werden, so liegt keine Wechselwirkung vor.

Die Ausgangsmenge einer Wechselwirkungsfunktion kann beispielsweise im Falle der ersten Wechselwirkungsfunktion als Elemente diskret aber auch kontinuierlich verteilte Werte des zumindest einen Betriebsparameters der zweiten Lüftungseinheit enthalten, die jeweils Elementen der Zielmenge zugeordnet werden. Die Elemente der Ausgangsmenge sind dabei keinesfalls auf Werte des zumindest einen Betriebsparameters der zweiten Lüftungseinheit beschränkt, sondern können beispielsweise auch Werte weiterer Betriebsparameter der zweiten Lüftungseinheit und/oder Werte von Betriebsparametern anderer Lüftungseinheiten und/oder Werte der zu steuernden Luftkenngröße aus dem ersten und/oder Werte einer Luftkenngröße aus dem zweiten Teilbereich enthalten.

Die Elemente der Zielmenge, die im Falle der ersten Wechselwirkungsfunktion jeweils eine Änderung der Luftkenngröße im ersten Teilbereich in Abhängigkeit des zumindest einen Betriebsparameters der zweiten Lüftungseinheit beschreiben und damit eine Auskunft über das Ausmaß der Wechselwirkung geben, können ebenfalls diskret oder kontinuierlich verteilt sein.

In einer besonders einfach gehaltenen Variante kann die Zielmenge zwei Elemente im Sinne einer binären Beschreibung enthalten, die entweder angibt, ob sich die zu steuernde Luftkenngröße im ersten Teilbereich durch einen Betrieb der zweiten Lüftungseinheit signifikant ändert oder eben nicht. Mögliche Elemente der Zielmenge könnten in diesem Fall die natürlichen Zahlen "0" und "1" sein, wobei "1" den Fall erfasst, in dem eine signifikante Änderung der zu steuernden Luftkenngröße im ersten Teilbereich durch den Betrieb der zweiten Lüftungseinheit zu erwarten ist, und "0" den Fall erfasst, in dem keine oder zumindest keine signifikante Änderung zu erwarten ist. Letzteres ließe sich hinsichtlich der Anordnung der Lüftungseinheiten im Raum beispielsweise dadurch erklären, dass der zweite Luftstrom aufgrund örtlicher Gegebenheiten erst gar nicht oder nur in sehr geringem Maße in den ersten Teilbereich vordringt.

Die Zielmenge kann als Elemente beispielsweise auch Werte beliebiger physikalischer Größen, deren Änderungsraten oder Integrale, aber auch Zeitangaben über eine Änderungsdauer enthalten, die zur Beschreibung einer Änderung der zu steuernden Luftkenngröße geeignet sind, wobei die Aufzählung nicht abschließend zu verstehen ist.

In diesem Sinne muss die Zielmenge der Wechselwirkungsfunktion nicht zwangsläufig die zu steuernden Luftkenngröße als physikalische Größe enthalten. So könnte eine Änderung der zu steuernden Luftkenngröße im ersten Teilbereich durch den Betrieb der zweiten Lüftungseinheit z.B. auch durch in der Zielmenge enthaltene Informationen über prozentuale Anteile des zweiten Luftstroms, die aus dem zweiten in den ersten Teilbereich strömen, beschrieben werden, da hierdurch ein Eingangsstrom in den ersten Teilbereich mit idealerweise bekannten Zustandsgrößen beschrieben wird, der sich mit der Luft im ersten Teilbereich mischt und so zu einer Änderung der dortigen, zu steuernden Luftkenngröße führt.

Durch das erfindungsgemäße Verfahren wird eine besonders effiziente Möglichkeit zum Steuern der Luftkenngröße im ersten Teilbereich des Raumes bereitgestellt, die unter Ausnutzung einer Kenntnis über die Wechselwirkung zwischen der zu steuernden Luftkenngröße und dem Betrieb der zweiten Lüftungseinheit, die eben keinen Luftstrom direkt in den ersten Teilbereich einleitet, erfolgt.

Ein genauer Zusammenhang einer gegenseitigen Beeinflussung mehrere Lüftungseinheiten im Zuge einer Klimatisierung eines Raumes ist bei den aus dem Stand der Technik bekannten Verfahren, z.B. aus WO 2020/108667 A1, unbekannt, was unter Umständen zu unvorteilhaften Steuerungsprozessen führen kann, da beispielsweise ein kollaborativer Betrieb zweier Lüftungseinheiten gestartet wird, obwohl dieser im Vergleich zum Betrieb mit lediglich einer Lüftungseinheit keinen Mehrwert hat, oder sogar nachteilig im Hinblick auf ein Kosten-Nutzen-Verhältnis ist, z.B. in Anbetracht des erhöhten Energieverbrauch. Dies kann beispielsweise dadurch bedingt sein, dass ein Luftstrom der einen Lüftungseinheit aufgrund der Anordnung von Einrichtungsgegenständen im Raum nicht oder nur zu sehr geringen Anteilen bis in eine Umgebung der anderen Lüftungseinheit vordringt.

Durch das Bereitstellen der ersten Wechselwirkungsfunktion wird eine derartige Wissenslücke über die gegenseitige Beeinflussung mehrere Lüftungseinheiten gefüllt und gestattet so effizientere Vorgehensweisen zum Steuern der Luftkenngröße im ersten Teilbereich.

Das Verfahren schafft somit die Möglichkeit eines kollaborativen Betriebs zumindest zweier Lüftungseinheiten unter Ausnutzung der Kenntnis über besagte gegenseitigen Beeinflussung, wodurch die einzelnen Lüftungseinheiten besonders effizient angesteuert werden können, um so beispielsweise eine Abweichung der zu steuernden Luftkenngröße von einem gewünschten Wert möglichst schnell zu korrigieren und dabei zeitgleich einen Energieverbrauch, eine Geräuschbelastung oder eine mechanische Beanspruchung der Lüftungseinheiten minimal zu halten.

In einer bevorzugten Ausführungsform umfasst der Schritt des Steuerns der Luftkenngröße im ersten Teilbereich ferner die Teilschritte Vorgeben eines Soll-Wertes der zu steuernden Luftkenngröße im ersten Teilbereich und Erfassen eines Ist-Wertes der zu steuernden Luftkenngröße im ersten Teilbereich, wobei das Anpassen des zumindest einen Betriebsparameters der zweiten Lüftungseinheit zum Steuern der Luftkenngröße im ersten Teilbereich zusätzlich in Abhängigkeit des vorgegebenen Soll-Wertes und des erfassten Ist-Wertes erfolgt.

Auf diese Weise wird das erfindungsgemäße Verfahren zu einem Regelungsverfahren erweitert, im Zuge dessen die zu steuernde Luftkenngröße im ersten Teilbereich, die in diesem Fall einer zur regelnden Luftkenngröße entspricht, in Abhängigkeit von Ist- und Soll-Wert gesteuert wird, wobei üblicherweise eine Differenz der beiden Werte maßgeblich ist.

Das Erfassen des Ist-Wertes kann hierbei durch Messen der zu steuernden bzw. der in diesem Fall zu regelnden Luftkenngröße an ein oder mehreren Positionen im ersten Teilbereich erfolgen, insbesondere mittels ein oder mehrerer Erfassungsvorrichtungen an der ersten Lüftungseinheit oder in einer Umgebung der ersten Lüftungseinheit. Vorzugsweise entspricht der erfasste Ist-Wert dabei einem Mittelwert von Messwerten der an den ein oder mehreren Positionen im ersten Teilbereich gemessenen Luftkenngröße.

In einer bevorzugten Ausführungsform erfolgt der Schritt des Steuerns der Luftkenngröße im ersten Teilbereich unter der Maßgabe eines oder einer Kombination mehrerer der folgenden Ziele:
- Minimierung einer Abweichung zwischen dem Ist-Wert und dem Soll-Wert der zu steuernden Luftkenngröße im ersten Teilbereich;
- Minimierung einer Dauer zum Erreichen eines Minimums der Abweichung zwischen dem Ist-Wert und dem Soll-Wert der zu steuernden Luftkenngröße;
- Minimierung einer Betriebslautstärke der ersten und/oder der zweiten Lüftungseinheit;
- Maximierung einer Lebensdauer von Teilen der ersten und/oder der zweiten Lüftungseinheit, insbesondere von Verschleißteilen.

Die Abweichung ist dabei als betragsmäßige Abweichung zu verstehen, die es zu minimieren gilt.

Auf diese Weise wird nicht nur ein energetisch und wirtschaftlich effizientes Steuern der Luftkenngröße im ersten Teilbereich ermöglicht, sondern es wird auch ein komfortbezogenes Empfinden von im Raum befindlichen Personen verbessert werden, da beispielsweise die zu steuernde Luftkenngröße selbst schneller ihren Soll-Wert erreicht oder die durch die Vielzahl von Lüftungseinheiten verursachte Geräuschbelastung reduziert wird.

So könnte es unter Ausnutzung der Kenntnis über die Wechselwirkung im letztgenannten Fall beispielsweise von Vorteil sein, anstelle die erste Lüftungseinheit unter Volllast zu betreiben, die erste und die zweite Lüftungseinheit jeweils mit halber Leistung zu betreiben, sofern damit der gleiche gewünschte Soll-Wert der zu steuernden Luftkenngröße im ersten Teilbereich erzielt werden kann. Ein derartiges Vorgehen reduziert dabei nicht nur die Geräuschbelastung, sondern erhöht auch die Lebensdauer der einzelnen Lüftungseinheiten, da diese, wie exemplarisch beschreiben, nicht zwingend unter Volllast betrieben werden müssen.

**In** einer bevorzugten Ausführungsform erfolgt der Schritt des Steuerns der Luftkenngröße im ersten Teilbereich zusätzlich durch Anpassen zumindest eines Betriebsparameters der ersten Lüftungseinheit.

Auf diese Weise stehen dem erfindungsgemäßen Verfahren mehr Stellglieder zum Steuern der Luftkenngröße im ersten Teilbereich zur Verfügung, wodurch das Steuern selbst weiter verbessert werden kann.

In einer bevorzugten Ausführungsform wird im Schritt des Bereitstellens der ersten Wechselwirkungsfunktion eine vordefinierte Wechselwirkungsfunktion bereitgestellt.

Auf diese Weise kann ein ggfs. aus ähnlichen Anordnungen in andere Räumen bekannte Wechselwirkung bereitgestellt werden und gegebenenfalls aktualisiert werden.

In einer bevorzugten Ausführungsform umfasst der Schritt des Bereitstellens der ersten Wechselwirkungsfunktion den Schritt Ermitteln der ersten Wechselwirkungsfunktion mit den folgenden Teilschritten Erfassen eines anfänglichen Wertes einer zum Ermitteln der ersten Wechselwirkungsfunktion ausgewählten Luftkenngröße im ersten Teilbereich zu einem ersten Zeitpunkt, Einleiten des zweiten Luftstroms durch die zweite Lüftungseinheit, Erfassen eines weiteren Wertes der zum Ermitteln der ersten Wechselwirkungsfunktion ausgewählten Luftkenngröße im ersten Teilbereich zu einem weiteren, späteren Zeitpunkt und Bestimmen der ersten Wechselwirkungsfunktion auf Basis des erfassten anfänglichen und des erfassten weiteren Wertes der zum Ermitteln der ersten Wechselwirkungsfunktion ausgewählten Luftkenngröße im ersten Teilbereich.

Auf diese Weise kann die erste Wechselwirkungsfunktion direkt in einer finalen Anordnung der Lüftungseinheiten im Raum bestimmt werden, derart, dass unter anderem raumspezifische Gegebenheiten, wie Einrichtungsgenstände, Abstand der Aufstellorte der Lüftungseinheiten, Einleitrichtungen der Luftströme, Raumform, usw. entsprechend berücksichtigt werden.

Dies gestaltet sich insbesondere bei mobil gestalteten Lüftungseinheiten von Vorteil, da deren Aufstellort per se unbekannt ist und unter Umständen auch verändert wird und damit auch eine Wechselwirkung per se unbekannt ist oder sich ändern kann, z.B. bei Neupositionierung einer Lüftungseinheit. Diese für das Steuern der Luftkenngröße ungünstigen Umstände werden in vorteilhafter Weise durch den beschriebenen Schritt des Ermittelns der ersten Wechselwirkungsfunktion abgefangen.

Dadurch wird ein smartes Steuerungsverfahren zum Steuern einer Luftkenngröße innerhalb des Raumes mittels einer Vielzahl von Lüftungseinheiten bereitgestellt, welches im Zuge des beschriebenen Schrittes lernt, unter anderem per se unbekannte Gegebenheiten des Raumes zu erfassen und beim Steuern entsprechend zu berücksichtigen.

Bei der zum Ermitteln der ersten Wechselwirkungsfunktion ausgewählten Luftkenngröße im ersten Teilbereich kann es sich um jede beliebige Luftkenngröße handeln, so lange diese in irgendeiner Weise Aufschluss über die Wechselwirkung in Bezug auf die zu steuernde Luftkenngröße gibt. Wird beispielsweise eine Kohlenstoffdioxidkonzentration als zum Ermitteln der ersten Wechselwirkungsfunktion ausgewählten Luftkenngröße gewählt, gibt dies unter anderem ebenfalls (zumindest teilweise) Aufschluss über Änderungen einer exemplarisch zu steuernden Sauerstoffkonzentration.

Insbesondere handelt es sich bei der zum Ermitteln der ersten Wechselwirkungsfunktion ausgewählten Luftkenngröße im ersten Teilbereich allerdings um die zu steuernden Luftkenngröße im ersten Teilbereich.

In einer bevorzugten Ausführungsform umfasst der Schritt des Ermittelns der ersten Wechselwirkungsfunktion weiterhin ein Erfassen eines zeitlichen Werteverlauf der zum Ermitteln der ersten Wechselwirkungsfunktion ausgewählten Luftkenngröße im ersten Teilbereich und der Teilschritt des Bestimmens der ersten Wechselwirkungsfunktion erfolgt zusätzlich auf Basis des erfassten zeitlichen Werteverlaufs, insbesondere auf Basis eines integralen Mittels und/oder auf Basis eines Extremwertes einer Änderungsrate des erfassten zeitlichen Werteverlaufs.

In einer bevorzugten Ausführungsform umfasst der Schritt des Ermittelns der ersten Wechselwirkungsfunktion weiterhin ein Bereitstellen des zumindest einen Betriebsparameters der zweiten Lüftungseinheit und wahlweise ein Bereitstellen des zumindest einen Betriebsparameters der ersten Lüftungseinheit, wobei der Teilschritt des Bestimmens der ersten Wechselwirkungsfunktion zusätzlich auf Basis des bereitgestellten Betriebsparameters oder der bereitgestellten Betriebsparameter erfolgt.

Auf diese Weise kann eine präzisere Angabe der ersten Wechselwirkungsfunktion in Abhängigkeit mehrerer Ausgangsgrößen erfolgen, was wiederum ein effizienteres Steuern der Luftkenngröße im ersten Teilbereich ermöglicht, da so ein breiteres Spektrum an möglichen Konstellationen aus Luftkenngröße und Betriebsparameter(n) als Ausgangsmenge bereitsteht.

In einer bevorzugten Ausführungsform erfolgt das Ermitteln der ersten Wechselwirkungsfunktion bei abgeschalteter erster Lüftungseinheit.

Vorzugsweise kann das Ermitteln der ersten Wechselwirkungsfunktion aber auch bei angeschalteter erster Lüftungseinheit erfolgen.

Vorzugsweise umfasst der Schritt des Ermittelns der ersten Wechselwirkungsfunktion ein Einsetzen eines Tracergases, mit dem der zweite Luftstrom angereichert wird. Ein Tracergas (oder auch Prüfgas, beispielsweise Kohlenstoffdioxid) ist auf besonders einfache Weise zu erfassen und erlaubt so ein schnelles und zuverlässiges Ermitteln der ersten Wechselwirkungsfunktion.

In einer bevorzugten Ausführungsform kann ein Wert der Wechselwirkungsfunktion zumindest in einem ersten oder in einem zweiten Wertebereich liegen, wobei im Schritt des Steuerns der Luftkenngröße im ersten Teilbereich ein Einschalten und/oder Anpassen des zumindest einen Betriebsparameters der zweiten Lüftungseinheit erfolgt, falls der Wert der Wechselwirkungsfunktion im ersten Wertebereich liegt und ein Wert der zu steuernden Luftkenngröße im ersten Teilbereich einen ersten Grenzwert überschreitet, und/oder falls der Wert der Wechselwirkungsfunktion im zweiten Wertebereich liegt und der Wert der zu steuernden Luftkenngröße im ersten Teilbereich einen zweiten Grenzwert überschreitet.

Auf diese Weise kann ein mehrstufiger Unterstützungsbetrieb bereitgestellt werden, der je nach Ausmaß der Wechselwirkung, der sich über die jeweiligen Wertebereiche definiert, eine Unterstützung des Steuerns der Luftkenngröße im ersten Teilbereich durch die zweite Lüftungseinheit erst nach Überschreiten eines kritischen Grenzwerts vorsieht.

So kann der erste Wertebereich beispielsweise Fälle einer schwachen bis moderaten Wechselwirkung umfassen, wohingegen der zweite Wertebereich Fälle mit hoher Wechselwirkung umfasst. Im Falle einer hohen Wechselwirkung wäre es dabei von Vorteil, die zweite Lüftungseinheit stets zur Unterstützung des Steuerns der Luftkenngröße im ersten Teilbereich eingeschaltet zu lassen und so eine "grundsätzliche" Unterstützung bereitzustellen. Im Falle schwacher bis moderater Wechselwirkung wäre es dagegen von Vorteil, die zweite Lüftungseinheit lediglich zur Vermeidung eines Volllastbetriebs der ersten Lüftungseinheit ein- bzw. dazuzuschalten und so eine "bedingte" Unterstützung bereitzustellen.

In einer bevorzugten Ausführungsform ist die zu steuernde Luftkenngröße im ersten Teilbereich eine der folgenden Größen:
- eine Konzentration oder eine Menge von flüchtigen organischen Verbindungen;
- eine Konzentration oder eine Menge von Kohlenstoffdioxid;
- eine Konzentration oder eine Menge von Sauerstoff;
- eine Konzentration oder eine Menge von Aerosolen;
- eine Größe oder eine Konzentration oder eine Menge von Feststoffpartikeln;
- eine Lufttemperatur; oder
- eine Luftfeuchtigkeit.

Das erfindungsgemäße Verfahren ist allerdings in keiner Weise auf die zuvor aufgezählten Größen beschränkt.

Vorzugsweise ist die zu steuernde Luftkenngröße im ersten Teilbereich eine Kombination zweier oder mehrere der zuvor aufgezählten Größen.

Auf diese Weise kann eine simultane Steuerung mehrerer Zustandsgrößen der Luft im ersten Teilbereich in Form einer gemeinsamen Luftkenngröße gesteuert werden, wobei eine Priorisierung durch eine jeweilige Gewichtung der Kombination erfolgt. So kann es sich bei besagter Luftkenngröße beispielsweise um eine Kombination aus Lufttemperatur, Konzentration von Kohlenstoffdioxid und Konzentration von flüchtigen organischen Verbindungen handeln, die exemplarisch jeweils zu 30%, 20% und 50% gewichtet werden und somit ein Steuern der Konzentration von flüchtigen organischen Verbindungen die höchste Priorität hätte.

In einer bevorzugten Ausführungsform wird die bereitgestellte erste Wechselwirkungsfunktion während des Steuerns der Luftkenngröße im ersten Teilbereich in zeitlichen Abständen aktualisiert, insbesondere in periodischen Zeitabständen oder kontinuierlich.

Auf diese Weise kann während des Steuerns der Luftkenngröße auf Änderungen der Randbedingungen, die die Wechselwirkung beeinflussen würden, z.B. sich ändernde Personenzahl im Raum, geöffnetes Fenster etc., reagiert werden, ohne dass derartige Informationen direkt erfasst werden müssen, da deren Einfluss im Zuge eines Aktualisierens der ersten Wechselwirkungsfunktion entsprechend berücksichtigt wird.

Das Aktualisieren der Wechselwirkungsfunktion geschieht dabei vorzugsweise durch Wiederholen des beschriebenen Schrittes des Ermittelns der ersten Wechselwirkungsfunktion.

In einer bevorzugten Ausführungsform wird zumindest die erste oder die zweite Lüftungseinheit in einem Quellluftmodus betrieben, in dem das Einleiten des jeweiligen Luftstroms unter der Maßgabe erfolgt, einen an eine Bodenfläche des Raumes angrenzenden Frischluftsee zu bilden.

Auf diese Weise wird eine Klimatisierung des Raumes im Quellluftprinzip ermöglicht, was sich insbesondere für den Einsatz in Klassenzimmern oder Hörsälen eignet und im Zuge dessen, sich akkumulierende Frischluft am Boden des Raumes, der sog. Frischluftsee, ansammelt und jede Person ihre individuell benötigte Luftmenge unmittelbar aus Frischluftsee bezieht, wobei diese durch körpereigene Auftriebsströmung vom Boden unmittelbar in eine Atemzone der Person gelangt und ausgeatmete Luft mit Aerosolen und dergleichen zur Decke aufsteigen und damit nicht die Atemzone anderer Personen gelangen. Ein derartiges Prinzip gestaltet ich insbesondere in Kombination mit dem erfindungsgemäßen Bereitstellen der ersten Wechselwirkungsfunktion von Vorteil, da die Wechselwirkung ebenso Auswirkungen/Effekte des gebildeten Frischluftsees berücksichtigt, der im Vergleich zu einer reinen Umwälzung der Luft besonders vorteilhaft bei besagtem Einsatz in Klassenzimmern oder Hörsälen ist, um so beispielsweise eine Konzentration von flüchtigen organischen Verbindungen besonders effizient zu steuern.

In einer bevorzugten Ausführungsform werden Werte der zu steuernden Luftkenngröße im ersten Teilbereich von zumindest einer Erfassungsvorrichtung der ersten Lüftungseinheit erfasst, die in einem unteren Bereich der ersten Lüftungseinheit angeordnet ist, wobei der untere Bereich an die Bodenfläche angrenzt oder dieser zugewandt ist, derart, dass die Erfassungsvorrichtung ein Vorliegen eines Frischluftsees erfassen kann.

Auf diese Weise wird das Steuern der Luftkenngröße im ersten Teilbereich auch bei Einsatz des Quellluftmodus verbessert, da gewährleistet wird, dass ein vorliegender Frischluftsee im Zuge des Verfahrens auch erkannt und entsprechend berücksichtigt wird, was sich beispielsweise bei einer auf der Oberseite der Lüftungseinheit angeordneten Erfassungsvorrichtung schwieriger gestalten würde, da der Frischluftsee unter Umständen nicht bis dahin vordringt.

In einer bevorzugten Ausführungsform wird zumindest die erste oder die zweite Lüftungseinheit in einem Frischluftmodus betrieben, indem dem jeweiligen Luftstrom anteilig frische Außenluft aus einer gegenüber dem Raum abgegrenzten Umgebung beigemischt wird oder der jeweilige Luftstrom vollständig aus der frischen Außenluft besteht.

Auf diese Weise wird im Gegensatz zu einem Umluftbetrieb, der die im Raum vorhandene Luft lediglich umwälzt, eine Versorgung des Raumes mit frischer und üblicherweise weniger belasteter Außenluft ermöglicht, was sich insbesondere vorteilhaft gestaltet, um im Zuge des erfindungsgemäßen Verfahrens eine Sauerstoffkonzentration zu erhöhen oder eine Konzentration von Kohlenstoffdioxid im Raum zu senken.

In einer bevorzugten Ausführungsform wird zumindest der erste oder der zweite Luftstrom vor dem Einleiten in den jeweiligen Teilbereich gereinigt, insbesondere derart, dass dabei flüchtige organischen Verbindungen und/oder Feststoffpartikel und/oder sonstigen Verunreinigungen aus dem jeweiligen Luftstrom entfernt werden.

In einer besonders bevorzugten Ausführungsform umfasst das Verfahren zusätzlich den Schritt Erfassen von Raumdaten, und der Schritt des Steuerns der Luftkenngröße im ersten Teilbereich überdies zusätzlich in Abhängigkeit der erfassten Raumdaten erfolgt, wobei die Raumdaten eine oder mehrere der folgenden Informationen umfassen:
- eine Anzahl von sich innerhalb des Raumes aufhaltenden Personen;
- eine Position und/oder eine Bewegung von zumindest einer sich innerhalb des Raumes aufhaltenden Person;
- eine räumliche Distanz von Aufstellorten der ersten und der zweiten Lüftungseinheit;
- Abmessungen des Raumes.

Auf diese Weise können im Zuge des Steuerns der Luftkenngröße im ersten Teilbereich gezielt zusätzliche Randbedingungen in Form der zuvor aufgezählten Informationen berücksichtigt werden. Insbesondere kann das Verfahren personenspezifische Informationen berücksichtigen, im Zuge derer beispielsweise eingeleitete Luftströme bei besonders hoher Personenauslastung erhöht und bei leerem Raum reduziert werden.

In einer bevorzugten Ausführungsform umfasst das Verfahren weiterhin die Schritte Bereitstellen einer zweiten Wechselwirkungsfunktion, die eine Änderung einer zu steuernden Luftkenngröße im zweiten Teilbereich des Raumes in Abhängigkeit des zumindest einen Betriebsparameters der ersten Lüftungseinheit beschreibt, und Steuern der Luftkenngröße im zweiten Teilbereich des Raumes durch ein Anpassen des zumindest einen Betriebsparameters der ersten Lüftungseinheit und/oder des zumindest einen Betriebsparameters der zweiten Lüftungseinheit in Abhängigkeit der bereitgestellten zweiten Wechselwirkungsfunktion.

Auf diese Weise wird das erfindungsgemäße Verfahren auf mehrere Teilbereiche des Raumes ausgedehnt, sodass auch dort ein effizienteres Steuern einer Luftkenngröße möglich ist.

Vorzugsweise umfasst das Verfahren ein Bereitstellen von N Lüftungseinheiten, die jeweils zum Einleiten eines N-ten Luftstroms in einen N-ten Teilbereich eingerichtet sind, ein Bereitstellen einer Vielzahl von Wechselwirkungsfunktionen, die jeweils eine Änderung einer zusteuernden Luftkenngröße in einem bestimmten Teilbereich in Abhängigkeit ein oder mehrerer Betriebsparameter von ein oder mehreren Lüftungseinheiten, die nicht dem bestimmten Teilbereich zugeordnet sind, und ein Steuern einer Luftkenngröße im bestimmten Teilbereich des Raumes durch ein Anpassen der ein oder mehreren Betriebsparameter von den ein oder mehreren Lüftungseinheiten in Abhängigkeit der bereitgestellten Vielzahl von Wechselwirkungsfunktionen erfolgt.

Auf diese Weise wird das Verfahren für den Einsatz mit einem komplexen Netz aus Lüftungseinheiten erweitert, mit dem eine Luftkenngrößen in einem einzelnen Teilbereich des Raumes gezielt und vor allem auf effiziente Weise durch einen kollaborativen Betrieb beliebig vieler anderer Lüftungseinheiten unter Ausnutzung der bereitgestellten Vielzahl von Wechselwirkungsfunktionen gesteuert werden kann.

Diese vorteilhafte Weiterbildung ist dabei keinesfalls auf den bestimmten Teilbereich beschränkt, sondern kann für jeden Teilbereich eine Vielzahl von Wechselwirkungsfunktionen bereitstellen, wobei Luftkenngrößen in jedem Teilbereich in Abhängigkeit der jeweiligen Vielzahl von Wechselwirkungsfunktionen gesteuert werden.

Gemäß eines zweiten Aspekt der Erfindung wird ein System zum Steuern einer Luftkenngröße innerhalb eines Raumes bereitgestellt, das zumindest eine erste Lüftungseinheit, die eingerichtet ist, einen ersten Luftstrom in einen ersten Teilbereich des Raums einzuleiten, und eine zweite Lüftungseinheit, die eingerichtet ist, einen zweiten Luftstrom in einen zweiten Teilbereich des Raumes einzuleiten, und eine zumindest mit der zweiten Lüftungseinheit gekoppelte Steuervorrichtung umfasst, die dazu eingerichtet ist, über Steuerbefehle zumindest einen Betriebsparameter der zweiten Lüftungseinheit anzupassen und damit eine zu steuernde Luftkenngröße im ersten Teilbereich des Raumes zu steuern. Die Steuervorrichtung ist ferner dazu eingerichtet, den zumindest einen Betriebsparameter der zweiten Lüftungseinheit in Abhängigkeit einer in einer Speichervorrichtung der Steuervorrichtung bereitgestellten ersten Wechselwirkungsfunktion, die eine durch einen Betrieb der zweiten Lüftungseinheit bedingten Änderung der zu steuernden Luftkenngröße im ersten Teilbereich in Abhängigkeit des zumindest einen Betriebsparameters der zweiten Lüftungseinheit beschreibt, anzupassen.

Das System gemäß des zweiten Aspekts gestattet somit die Durchführung des Verfahrens zum Steuern einer Luftkenngröße innerhalb eines Raumes gemäß des ersten Aspekts der Erfindung mit allen zuvor beschriebenen Vorteilen eines effizienteren Steuerns der Luftkenngröße.

Vorzugsweise ist die Steuervorrichtung weiterhin mit der ersten Lüftungseinheit gekoppelt und eingerichtet, über Steuerbefehle zumindest einen Betriebsparameter der ersten Lüftungseinheit anzupassen.

Vorzugsweise umfasst die erste Lüftungseinheit eine Erfassungsvorrichtung, die zum Erfassen einer für ein Ermitteln der ersten Wechselwirkungsfunktion ausgewählten Luftkenngröße im ersten Teilbereich eingerichtet ist, wobei die Steuervorrichtung ferner eine Auswertungseinheit umfasst, die eingerichtet ist, von der Erfassungsvorrichtung einen anfänglichen Wert der zum Ermitteln der ersten Wechselwirkungsfunktion ausgewählten Luftkenngröße im ersten Teilbereich zu einem ersten Zeitpunkt und einen weiteren Wert der zum Ermitteln der ersten Wechselwirkungsfunktion ausgewählten Luftkenngröße zu einem weiteren, späteren Zeitpunkt zu empfangen und die erste Wechselwirkungsfunktion auf Basis des empfangenen anfänglichen und des empfangenen weiteren Wertes zu bestimmen und diese zur Bereitstellung in der Speichervorrichtung der Steuervorrichtung abzuspeichern.

Vorzugsweise ist die Erfassungsvorrichtung dabei dazu eingerichtet, eine zeitlichen Werteverlauf der zum Ermitteln der ersten Wechselwirkungsfunktion ausgewählten Luftkenngröße im ersten Teilbereich zu erfassen und an die Auswertungseinheit zu übermitteln, wobei die Auswertungseinheit eingerichtet ist, die erste Wechselwirkungsfunktion zusätzlich auf Basis des übermittelten Werteverlaufs zu bestimmen, und/oder die Auswerteinheit eingerichtet ist, den zumindest einen Betriebsparameter der zweiten Lüftungseinheit und wahlweise auch den zumindest einen Betriebsparameter der ersten Lüftungseinheit zu empfangen, und die erste Wechselwirkungsfunktion zusätzlich auf Basis des empfangenen Betriebsparameters oder der empfangenen Betriebsparameter zu bestimmen.

Vorzugsweise ist zumindest die erste oder die zweite Lüftungseinheit eingerichtet, in einem Quellluftmodus betrieben zu werden, bei dem das Einleiten des jeweiligen Luftstroms derart erfolgt, dass ein an eine Bodenfläche des Raumes angrenzender Frischluftsee gebildet wird.

Vorzugsweise ist die Erfassungsvorrichtung der ersten Lüftungseinheit dabei derart in einem unteren Bereich der ersten Lüftungseinheit angeordnet, dass diese an die Bodenfläche des Raumes angrenzt oder dieser zumindest zugewandt ist, um ein Vorliegen eines Frischluftsees erfassen zu können.

Vorzugsweise umfassen die erste oder die zweite Lüftungseinheit eine Frischluftvorrichtung, die eingerichtet ist, Luft aus einer gegenüber dem Raum abgegrenzten Umgebung anteilig dem jeweiligen Luftstrom als frische Außenluft beizumischen oder den jeweiligen Luftstrom vollständig aus dieser zu erzeugen.

Vorzugsweise umfasst zumindest die erste oder die zweite Lüftungseinheit eine Luftreinigungsvorrichtung, die eingerichtet ist, den jeweiligen Luftstrom vor dem Einleiten in den jeweiligen Teilbereich zu reinigen, und dabei insbesondere flüchtige organische Verbindungen und/oder Feststoffpartikel und/oder sonstigen Verunreinigungen aus dem jeweiligen Luftstrom zu entfernen.

Vorzugsweise umfasst zumindest die erste oder die zweite Lüftungseinheit eine Temperierungsvorrichtung, die eingerichtet ist, eine Temperatur und/oder eine Feuchtigkeit des jeweiligen Luftstroms vor dem Einleiten in den jeweiligen Teilbereich einzustellen.

Vorzugsweise ist die Steuervorrichtung als Teil der ersten oder als Teil der zweiten Lüftungseinheit ausgeführt oder wird separat als zentrale Steuervorrichtung bereitgestellt.

Auf diese Weise kann die zum Steuern mit kollaborativem Betrieb der Lüftungseinheiten eingerichtete Steuervorrichtung zentral oder aber dezentral bereitgestellt werden. So kann beispielsweise das Problem eine unter Umständen begrenzte Reichweite einer von einer Steuervorrichtung einer Lüftungseinheit ausgehenden drahtlose Verbindung zu anderen Lüftungseinheiten durch den Einsatz einer zentral positionierten Steuerungsvorrichtung, in deren drahtloser Verbindungsreichweite alle Lüftungseinheiten liegen, behoben werden.

Auf der anderen Seite bietet die Ausführung mit als Teil der Lüftungseinheit ausgeführter Steuervorrichtung beispielsweise den Vorteil, dass eben keine zusätzliche zentrale Steuervorrichtung als weitere ggf. platzeinnehmende Komponente bereitgestellt werden muss.

Vorzugsweise ist Steuervorrichtung drahtlos mit der ersten und/oder mit der zweiten Lüftungseinheit gekoppelt. Dadurch sind keine zusätzlichen Leitungen notwendig, was unter anderem eine Integration weiterer Lüftungseinheiten in das System sehr einfach gestaltet und zum anderen eine beliebige Positionierung mobil gestalteter Lüftungseinheiten innerhalb des Raumes gestattet.

Ein weiterer Aspekt der Erfindung besteht in der Bereitstellung einer Lüftungseinheit als erste oder zweite Lüftungseinheit für ein System gemäß des zweiten Aspekts der Erfindung.

Ein weiterer Aspekt der Erfindung besteht in der Bereitstellung einer Steuervorrichtung für ein System gemäß des zweiten Aspekts der Erfindung.

Weitere Aspekte und deren Vorteile als auch speziellere Ausführungsbeispiele der zuvor genannten Aspekte und Merkmale werden im Folgenden unter Zuhilfenahme der in den beigefügten Figuren gezeigten Zeichnungen beschrieben:
Fig. 1A bis Fig. 1D zeigen Beispiele möglicher erster Wechselwirkungsfunktionen zum Einsatz in einem Verfahren gemäß des ersten Aspekts der Erfindung in Abhängigkeit eines Volumenstroms der zweiten Lüftungseinheit.
Fig. 2 zeigt ein Beispiel einer möglichen ersten Wechselwirkungsfunktion zum Einsatz in einem Verfahren gemäß des ersten Aspekts der Erfindung in Abhängigkeit eines Betriebszustands der zweiten Lüftungseinheit.
Fig. 3A und Fig. 3B zeigen exemplarische Zeitverläufe einer Luftkenngröße im ersten Teilbereich zum Ermitteln der ersten Wechselwirkungsfunktion.
Fig. 4A und Fig. 4B zeigen exemplarische Zeitverläufe der zu steuernden Luftkenngröße im ersten Teilbereich.
Fig. 5 zeigt ein exemplarisches Ablaufdiagram eines Ausführungsbeispiels des Verfahrens gemäß des ersten Aspekts der Erfindung.
Fig. 6 und Fig. 7 zeigen Ausführungsbeispiele des Systems gemäß des zweiten Aspekts der Erfindung,

Gleiche bzw. ähnliche Elemente in den Figuren können hierbei mit gleichen Bezugszeichen bezeichnet sein, manchmal allerdings auch mit unterschiedlichen Bezugszeichen.

Es wird hervorgehoben, dass die vorliegende Erfindung in keiner Weise auf die nachfolgend beschriebenen Ausführungsbeispiele und deren Ausführungsmerkmale begrenzt ist. Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Ausführliche Figurenbeschreibung

Fig. 1A bis Fig. 1D zeigen exemplarische Darstellungen möglicher erster Wechselwirkungsfunktionen f₁₂; g₁₂; h₁₂ zum Einsatz in einem Verfahren gemäß des ersten Aspekts der Erfindung, die eine Änderung einer zu steuernden Luftkenngröße K₁ in einem ersten Teilbereich eines Raumes unter anderem in Abhängigkeit eines dem Volumenstrom Q₂ einer zweiten Lüftungseinheit entsprechenden Betriebsparameters beschreiben.

Der Volumenstrom Q₂ wird üblicherweise in der Einheit Kubikmeter pro Stunde oder Liter pro Sekunde angegeben, wobei in den Fig. 1A bis Fig. 1D spezifische Werte des Volumenstroms Q₂ der zweiten Lüftungseinheit mit λ bzw. λᵢ bezeichnet sind.

Die ersten Wechselwirkungsfunktionen f₁₂; g₁₂; h₁₂ hängen teilweise auch von einer zu steuernden Luftkenngröße K₁ im ersten Teilbereich ab, wobei in den Fig. 1A bis Fig. 1D spezifische Werte der zu steuernden Luftkenngröße K₁ mit A, B und C bezeichnet sind.

Die ersten Wechselwirkungsfunktionen f₁₂; g₁₂; h₁₂ beschreiben ein Ausmaß einer Wechselwirkung zwischen Änderungen der zu steuernden Luftkenngröße K₁ im ersten Teilbereich und einem Betrieb der zweiten Lüftungseinheit, der sich vorliegend anhand des Volumenstroms Q₂ bestimmt. Werte der ersten Wechselwirkungsfunktionen f₁₂; g₁₂; h₁₂ können dabei beispielsweise in direktem Zusammenhang mit den in den Fig. 3A und 3B dargestellten Größen stehen.

Fig. 1A zeigt ein Beispiel einer ersten Wechselwirkungsfunktion f₁₂, die von einem aktuellen Wert der zu steuernden Luftkenngröße K₁ im ersten Teilbereich und vom Volumenstrom Q₂ der zweiten Lüftungseinheit abhängt, aufgetragen über besagten Volumenstrom Q₂.

Je höher der Wert der ersten Wechselwirkungsfunktion f₁₂, umso stärker ändert sich die zu steuernde Luftkenngröße K₁ im ersten Teilbereich. Für einen Volumenstrom Q₂=0 liegt keine Änderung der zu steuernden Luftkenngröße K₁ im ersten Teilbereich vor, wohingegen für steigende Werte λ₁, λ₂, λ₃, λ₄, λ₅ des Volumenstroms Q₂ stärkere Änderungen der zu steuernden Luftkenngröße K₁ im ersten Teilbereich vorliegen.

Je nach aktuellem Wert A, B oder C der zu steuernden Luftkenngröße K₁ im ersten Teilbereich kann bei gleichem Volumenstrom Q₂ eine unterschiedlich stark ausgeprägte Änderung der besagten Luftkenngröße K₁ vorliegen.

Handelt es sich beispielsweise bei der zu steuernden Luftkenngröße K₁ um eine Konzentration von Kohlenstoffdioxid, die es exemplarisch mittels des erfindungsgemäßen Verfahrens zu reduzieren gilt, so lässt sich für einen anfänglich vergleichsweise hohe Konzentration von Kohlenstoffdioxid (exemplarisch durch K₁=C gegeben) bei gleichem Volumenstrom Q₂ eine stärke Änderung der Konzentration von Kohlenstoffdioxid im ersten Teilbereich umsetzen, als dies für eine anfänglich vergleichsweise niedrige Konzentration von Kohlenstoffdioxid (exemplarisch durch K1=A oder K₁=B gegeben) der Fall wäre.

Fig. 1B zeigt eine alternative, dreidimensionale Darstellung der unter anderem in Fig. 1A gezeigten exemplarische Verläufe der ersten Wechselwirkungsfunktion f₁₂, wobei im Vergleich zur Fig. 1A zwei zusätzliche Verläufe jeweils für einen Wert der zu steuernden Luftkenngröße K₁ zwischen den Werten A und B sowie zwischen den Werten B und C.

Fig. 1C zeigt ein Beispiel einer weiteren ersten Wechselwirkungsfunktion g₁₂ mit diskreter Verteilung über die Werte 0, λ₁ bis λ₅ des zweiten Volumenstroms Q₂.

Die erste Wechselwirkungsfunktion g₁₂ kann dabei die Werte "0" und "1" annehmen, wobei "0" die Fälle keiner oder lediglich einer schwachen Wechselwirkung erfasst und "1" die Fälle einer mittleren bis starken Wechselwirkung.

Ausgehend von der dargestellten diskreten Verteilung in Fig. 1C erfolgt beispielsweise ein Anpassen des Volumenstroms Q₂ der zweiten Lüftungseinheit im Zuge des Steuerns der Luftkenngröße K₁ im ersten Teilbereich direkt auf einen der Werte λ₃ bis λ₅, da diese gemäß erster Wechselwirkungsfunktion eine entsprechende Änderung der zu steuernden Luftkenngröße K₁ im ersten Teilbereich erwarten lassen. Dagegen würde ein Anpassen auf einen der Werte λ₁ oder λ₂ eher ausscheiden.

Die erste Wechselwirkungsfunktion g₁₂ basiert dabei auf dem exemplarischen Verlauf der ersten Wechselwirkungsfunktion f₁₂ aus Fig. 1A für den Fall K₁=C, wobei für Werte von f₁₂(K₁=C), die oberhalb des in Fig. 1A dargestellten Grenzwertes F₁₂ liegen, der ersten Wechselwirkungsfunktion g₁₂ der Wert "1" zugeordnet wird, wohingegen für Werte, die unterhalb des Grenzwertes F₁₂ liegen, der ersten Wechselwirkungsfunktion g₁₂ der Wert "0" zugeordnet wird.

Die diskret verteilte erste Wechselwirkungsfunktion g₁₂ enthält im Vergleich zu den übrigen Wechselwirkungsfunktionen in den Fig. 1A, 1B und 1D eine geringe Menge an Informationen hinsichtlich der Wechselwirkung, zeichnet sich aber durch eine gute Übersichtlichkeit und einen geringeren Speicherplatz beim Speichern in einer Speichervorrichtung einer zur Durchführung des erfindungsgemäßen Verfahrens eingerichteten Steuervorrichtung aus.

Fig. 1D zeigt ein Beispiel einer weiteren ersten Wechselwirkungsfunktion h₁₂, dargestellt als Kennfeld über die zu steuernde Luftkenngröße K₁ und den Volumenstrom Q₂ der zweiten Lüftungseinheit.

Im Gegensatz zu der in Fig. 1B dargestellten Wechselwirkungsfunktion erfolgt die Darstellung als Kennfeld in Fig. 1D als Fläche, deren Höhe über einem durch Werte von K₁ und Q₂ festgelegten Fußpunkt ein Maß für die Änderung der zu steuernden Luftkenngröße durch einen Betrieb der zweiten Lüftungseinheit angibt. Auf diese Weise kann für jede beliebige Konstellation aus K₁ und Q₂ direkt ein zugehöriger Wert der Wechselwirkungsfunktion h₁₂ angeben werden.

Fig. 2 zeigt ein Beispiel einer weiteren ersten Wechselwirkungsfunktion f₁₂, die im Gegensatz zu den Wechselwirkungsfunktionen aus den Fig. 1A bis 1D nicht von dem Volumenstrom der zweiten Lüftungseinheit, sondern von einem aktuellen Wert eines Betriebszustandes B₂ (als Betriebsparameter) der zweiten Lüftungseinheit abhängt, beispielsweise für einen Fall, in dem ein Volumenstrom der zweiten Lüftungseinheit nicht einstellbar ist, sondern konstant auf einem Nennwert bleibt.

Der Betriebszustand B₂ gibt hierbei an, ob die zweite Lüftungseinheit eingeschaltet ist (Wert "1") und ein Luftstrom in den zweiten Teilbereich eingeleitet wird, oder ob die zweite Lüftungseinheit ausgeschaltet ist (Wert "0").

Fig. 3A zeigt einen exemplarischen Zeitverlauf einer Luftkenngröße L₁ im ersten Teilbereich über die Zeit t als Reaktion auf ein Anpassen des Volumenstroms Q₂ der zweiten Lüftungseinheit vom Wert 0 auf den Wert λ, der zum Ermitteln der ersten Wechselwirkungsfunktion eingesetzt werden kann.

Bei der Luftkenngröße L₁ handelt es sich um eine zum Ermitteln der ersten Wechselwirkungsfunktion ausgewählte Luftkenngröße, die wahlweise auch der zu steuernden Luftkenngröße entsprechen kann.

Zum Zeitpunkt t₀ erfolgt ein Einschalten der zweiten Lüftungseinheit und ein Anpassen des Volumenstroms Q₂ des durch die zweite Lüftungseinheit in den zweiten Teilbereich eingeleiteten Luftstrom sauf den Wert λ>0.

Als Reaktion auf den aufgenommenen Betreib der zweiten Lüftungseinheit, sinkt die Luftkenngröße L₁ ausgehend vom anfänglichen Wert L₁(t=t₀) über einen Zeitraum T auf einen stationären Wert L₁.

Der anfängliche Wert L₁(t=t₀) kann dabei beispielsweise einem durch einen stationären Betreib der ersten Lüftungseinheit bedingten stationären Wert entsprechen, der durch die Unterstützung durch den Betreib der zweiten Lüftungseinheit zusätzlich gesenkt werden kann.

Zum Ermitteln der ersten Wechselwirkungsfunktion können nun diverse Relationen und Größen aus dem gezeigten Zeitverlauf verwendet werden. So kann ein Ausmaß für die Wechselwirkung bei einem Volumenstrom Q₂=λ beispielsweise basierend auf der Zeit T zum Erreichen des stationären Zustands L̅₁, basierend auf der Differenz L₁(t=t₀)-L̅₁ oder basierend auf der schraffiert dargestellten Fläche bestimmt werden, die dem Integral I gemäß Gleichung 1 entspricht.$I = {\int }_{{t}_{0}}^{{t}_{0} + T} \left[{L}_{1}\left(t\right)-{\overline{L}}_{1}\left({Q}_{2}=λ\right)\right] dt$

Fig. 3B zeigt einen exemplarischen Zeitverlauf einer zeitlichen Änderungsrate dL_{1/}dt der Luftkenngröße L₁ im ersten Teilbereich über die Zeit t als Reaktion auf ein Anpassen des Volumenstroms Q₂ der zweiten Lüftungseinheit vom Wert 0 auf den Wert λ, der zum Ermitteln der ersten Wechselwirkungsfunktion eingesetzt werden kann, wobei der gezeigte Verlauf der zeitlichen Ableitungen des Verlaufs der Luftkenngröße L₁ aus Fig. 3A entspricht.

Die zeitliche Änderungsrate dL_{1/}dt sinkt ausgehend vom Wert 0 bis zum Extremwert min(dL_{1/}dt), der einem lokalen Minimum entspricht, ab und nähert sich anschließend wieder dem Wert 0 an, womit der in Fig. 3A gezeigte stationäre Zustand mit dem Wert L̅₁ erreicht wird.

Zum Ermitteln der ersten Wechselwirkungsfunktion kann alternativ oder zusätzlich zu den aus dem Zeitverlauf aus Fig. 3A zu entnehmenden Relationen und Größen auch der Extremwert min(dL₁/dt) verwendet werden, der Aufschluss darüber gibt, welche betragsmäßig maximalen Änderungsraten durch den Betrieb der zweiten Lüftungseinheit erreicht werden können.

Fig. 4A zeigt zwei exemplarische Zeitverläufe der zu steuernden Luftkenngröße K₁ im ersten Teilbereich, die die Fälle eines stationären Betriebs der ersten Lüftungseinheit mit einem Volumenstrom Q₁=v zum einen mit und zum anderen ohne Unterstützung durch die zweite Lüftungseinheit beschreiben.

Im Falle der abgeschalteten zweiten Lüftungseinheit (Q₂=0) erreicht die zu steuernde Luftkenngröße K₁ lediglich einen vergleichsweise höheren stationären Wert K̅₁ als im Falle mit Unterstützung durch die zweite Lüftungseinheit (Q₂=λ). Mithin liegt also eine signifikante Änderung der zu steuernden Luftkenngröße K₁ durch den Betreib der zweiten Lüftungseinheit vor, die durch eine erste Wechselwirkungsfunktion im Sinne des erfindungsgemäßen Verfahrens beschrieben werden kann.

Unter Verwendung besagter erster Wechselwirkungsfunktion kann ein besonders effizientes Steuern der Luftkenngröße K₁ umgesetzt werden, für das ein exemplarischer Zeitverlauf in Fig. 4B dargestellt ist, bei dem die Luftkenngröße K₁ den stationären Wert K̅₁(Q₂=0) als Soll-Wert erreichen soll und die erste Lüftungseinheit konstant bei einem Volumenstrom Q₁=v betrieben wird.

Ausgehend vom anfänglichen Ist-Wert K₁(t=t₀) wird zum Zeitpunkt t=t₀ der Volumenstrom Q₂ der zweiten Lüftungseinheit auf den Wert λ angepasst und zum Zeitpunkt t=t₁ wieder auf den Wert 0 zurückgesetzt. Durch das Anpassen des Volumenstroms Q₂ der zweiten Lüftungseinheit wird dabei im Vergleich zum ebenfalls dargestellten Fall bei konstant abgeschalteter zweiter Lüftungseinheit (Q₂(t)=0) der Soll-Wert wesentlich schneller erreicht. Die zweite Lüftungseinheit wird somit in vorteilhafter Weise unter Ausnutzung der ersten Wechselwirkungsfunktion zum Steuern der Luftkenngröße K₁ im ersten Teilbereich genutzt.

Fig. 5 zeigt ein exemplarisches Ablaufdiagram eines Ausführungsbeispiels des Verfahrens gemäß des ersten Aspekts der Erfindung mit den Schritten S1 bis S8, wobei das Verfahren im Sinne eines Regelungsverfahrens aufgebaut ist und die zu steuernde Luftkenngröße im ersten Teilbereich damit einer zu regelnden Luftkenngröße im ersten Teilbereich entspricht.

In Schritt S1 werden eine erste Lüftungseinheit zum Einleiten eines ersten Luftstroms in einen ersten Teilbereich eines Raumes und eine zweite Lüftungseinheit zum Einleiten eines zweiten Luftstroms in einen zweiten Teilbereich des Raumes bereitgestellt.

Die Einleitung der jeweiligen Luftströme erfolgt dabei im Hinblick auf eine zu steuernde Luftkenngröße der Luft innerhalb des Raumes, insbesondere im ersten Teilbereich, durch Anpassung von einem oder mehreren Betriebsparametern der Lüftungseinheiten.

In Schritt S2 wird eine erste Wechselwirkungsfunktion ermittelt und anschließend bereitgestellt, wobei die erste Wechselwirkungsfunktion eine Änderung der zu steuernden bzw. der in diesem Fall zu regelnden Luftkenngröße im ersten Teilbereich in Abhängigkeit von zumindest einem Betriebsparameter der zweiten Lüftungseinheit beschreibt.

Auf diese Weise werden dem erfindungsgemäßen Verfahren Informationen über ein Ausmaß einer Wechselwirkung zwischen Änderungen der zu regelnden Luftkenngröße im ersten Teilbereich und einem Betrieb der zweiten Lüftungseinheit bereitgestellt, womit ein besonders effizientes Steuern der Luftkenngröße im ersten Teilbereich ermöglicht wird.

Die nachfolgenden Schritte S3 bis S8 bilden die eigentliche Regelung, bei der die Anpassung von Stellgrößen zum Regeln der zu regelnden Luftkenngröße im ersten Teilbereich unter Berücksichtigung einer Abweichung zwischen einem momentanen Ist-Wert und einem vorgegebenen Soll-Wert der zu regelnden Luftkenngröße im ersten Teilbereich erfolgt.

In Schritt S3 wird ein Soll-Wert der zu regelnden Luftkenngröße im ersten Teilbereich bereitgestellt.

In Schritt S4 wird ein Ist-Wert der zu regelnden Luftkenngröße im ersten Teilbereich erfasst.

In Schritt S5 werden Ist-Wert und Soll-Wert der zu regelnden Luftkenngröße miteinander verglichen, wobei im Falle einer Abweichung des Ist- vom Soll-Werts (unter Berücksichtigung einer vorgegebenen Toleranz) Schritt S6 eingeleitet wird und im Falle keiner Abweichung direkt zu Schritt S8 übergegangen wird.

In Schritt S6 erfolgt ein Anpassen des zumindest einen Betriebsparameters der zweiten Lüftungseinheit, der im zugrundeliegenden Ausführungsbeispiel dem Volumenstrom des durch die zweite Lüftungseinheit eingeleiteten Luftstroms entspricht, wobei das Anpassen in Abhängigkeit der Abweichung zwischen Ist- und Soll-Wert sowie in Abhängigkeit der ersten Wechselwirkungsfunktion erfolgt.

Nach Anpassen des Volumenstroms an der zweiten Lüftungseinheit wird in Schritt S7 ein neuer Ist-Wert der zu regelnden Luftkenngröße im ersten Teilbereich erfasst, der im Zuge einer Wiederholung des Schrittes S5 mit dem bereitgestellten Soll-Wert verglichen wird.

Sollte immer noch eine Abweichung vorhanden sein, werden die Schritte S6 bis S7 wiederholt, bis der Ist-Wert unter Berücksichtigung der vorgegebenen Toleranz dem Soll-Wert entspricht, woraufhin Schritt S8 folgt, im Zuge dessen ein wiederholtes Erfassen von Ist-Werten der zu regelnden Luftkenngröße im ersten Teilbereich in regelmäßigen Zeitabständen erfolgt.

Ausgehend von den erfassten Ist-Werten findet dabei eine Wiederholung der Schritte S5 bis S8 gemäß des in Fig. 5 dargestellten Ablaufdiagramms statt.

Fig. 6 zeigt ein Ausführungsbeispiel des Systems gemäß des zweiten Aspekts der Erfindung mit einer ersten Lüftungseinheit 11 und einer zweiten Lüftungseinheit 12, die jeweils zum Einleiten eines Luftstroms in den ersten Teilbereich 101 und in den zweiten Teilbereich 102 eingerichtet sind.

Die Teilbereiche 101, 102 grenzen hierbei nicht direkt aneinander und sin in an unterschiedlichen Positionen innerhalb des Raumes 100 angeordnet.

Die zweite Lüftungseinheit umfasst hierbei eine (nicht gezeigte) Steuervorrichtung, die im gezeigten Ausführungsbeispiel dazu eingerichtet ist, einen Volumenstrom des Luftstroms der zweiten Lüftungseinheit 12 in Abhängigkeit einer in einer Speichervorrichtung der Steuervorrichtung bereitgestellten ersten Wechselwirkungsfunktion, die eine Änderung einer zu steuernden Luftkenngröße im ersten Teilbereich 101 in Abhängigkeit des Volumenstroms der zweiten Lüftungseinheit (12) beschreibt, anzupassen.

Fig. 7 zeigt ein weiteres Ausführungsbeispiel des Systems gemäß des zweiten Aspekts der Erfindung mit einer Vielzahl von Lüftungseinheiten 10, die in oder an einem Raum 100 angeordnet sind und jeweils dazu eingerichtet sind, einen jeweiligen Luftstrom in jeweilige Teilbereiche (nicht dargestellt) des Raumes 100 einzuleiten.

Die Lüftungseinheiten 10 können beliebig ausgestaltet sein. So handelt es sich bei Lüftungseinheit 13 um eine Lüftungseinheit, die im Frischluftmodus betrieben wird und ihren Luftstrom aus Luft von außerhalb des Raumes erzeugt.

Die übrigen Lüftungseinheiten 10 sind als mobile Lüftungseinheiten ausgeführt, die beliebig im Raum platziert werden können und ihren Luftstrom aus Luft aus dem Raum 100, also nicht mit Frischluft, erzeugen.

Der Raum 100 umfasst mehrere Tischgruppen 110, die die Luftströme der einzelnen Lüftungseinheiten unter Umständen ablenken und/oder blockieren können und so eine besondere Herausforderung im Zuge eines Steuerns einer Luftkenngröße im Raum 100 oder in Teilbereichen des Raums 100 darstellen.

Die außerhalb des Raumes angeordnete Lüftungseinheit 14 leitet einen Luftstrom in den Raum 100 durch eine entsprechende Öffnung ein und umfasst eine (nicht gezeigte) Steuervorrichtung, die mit der Vielzahl von Lüftungseinheiten 10 über ein Netzwerk aus drahtlosen Verbindungen 30 gekoppelt ist. Ein von der Steuervorrichtung ausgehender Steuerbefehl wird dabei über die als Knotenpunkte fungierenden Lüftungseinheiten 10 über die drahtlosen Verbindungen 30 zur gewünschten Lüftungseinheit übertragen.

Die Steuervorrichtung ist dabei dazu eingerichtet, einen Volumenstrom einer beliebigen Lüftungseinheit 10 der Vielzahl von Lüftungseinheiten 10 in Abhängigkeit einer in einer Speichervorrichtung der Steuervorrichtung bereitgestellten ersten Wechselwirkungsfunktion, die eine Änderung einer zu steuernden Luftkenngröße in einem einer anderen Lüftungseinheit 10 zugeordneten Teilbereich des Raumes 100 in Abhängigkeit des Volumenstroms der beliebigen Lüftungseinheit 10 beschreibt, anzupassen, um so ein besonders effizientes Steuern einer Luftkenngröße in dem zugeordneten Teilbereich bereitzustellen.

Vorstehend wurden Ausführungsbeispiele der vorliegenden Erfindung sowie deren Vorteile detailliert unter Bezugnahme auf die beigefügten Figuren beschrieben.

Es wird erneut hervorgehoben, dass die vorliegende Erfindung in keiner Weise auf die vorstehend beschriebenen Ausführungsbeispiele und deren Ausführungsmerkmale begrenzt ist. Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Liste der Bezugs- und Formelzeichen

- 10: Lüftungseinheit
- 11: erste Lüftungseinheit
- 12: zweite Lüftungseinheit
- 13: Lüftungseinheit im Frischluftmodus
- 14: außerhalb des Raums angeordnete Lüftungseinheit
- 30: drahtlose Verbindung
- 100: Raum
- 101: erster Teilbereich
- 102: zweiter Teilbereich
- 110: Tischgruppe

- B₂: Betriebszustand der zweiten Lüftungseinheit
- K₁: zu steuernde Luftkenngröße im ersten Teilbereich
- L₁: zum Ermitteln der Wechselwirkungsfunktion ausgewählte Luftkenngröße im ersten Teilbereich
- Q₁: Volumenstrom der ersten Lüftungseinheit
- Q₂: Volumenstrom der zweiten Lüftungseinheit
- Sᵢ: Verfahrensschritte

- f₁₂; g₁₂; h₁₂: erste Wechselwirkungsfunktion
- t: Zeit

## Patentansprüche

1. Verfahren zum Steuern einer Luftkenngröße innerhalb eines Raumes (100) mittels einer Vielzahl von Lüftungseinheiten (10, 11, 12), wobei das Verfahren die Schritte umfasst:
- Bereitstellen zumindest einer ersten Lüftungseinheit (11), die zum Einleiten eines ersten Luftstroms in einen ersten Teilbereich (101) des Raumes (100) eingerichtet ist, und einer zweiten Lüftungseinheit (12), die zum Einleiten eines zweiten Luftstroms in einen zweiten Teilbereich (102) des Raumes (100) eingerichtet ist;
- Steuern einer Luftkenngröße (K₁) im ersten Teilbereich (101) des Raumes (100) durch ein Anpassen von zumindest einem Betriebsparameter (B₂; Q₂) der zweiten Lüftungseinheit (12);
**dadurch gekennzeichnet, dass** das Verfahren ferner den Schritt umfasst:
- Bereitstellen einer ersten Wechselwirkungsfunktion (f₁₂; g₁₂; h₁₂), die eine durch einen Betrieb der zweiten Lüftungseinheit (12) bedingte Änderung der zu steuernden Luftkenngröße (K₁) im ersten Teilbereich (101) in Abhängigkeit des zumindest einen Betriebsparameters (B₂; Q₂) der zweiten Lüftungseinheit (12) beschreibt;
und das Anpassen des zumindest einen Betriebsparameters (B₂; Q₂) der zweiten Lüftungseinheit (12) zum Steuern der Luftkenngröße (K₁) im ersten Teilbereich (101) in Abhängigkeit der bereitgestellten ersten Wechselwirkungsfunktion (f₁₂; g₁₂; h₁₂) erfolgt.

2. Verfahren nach Anspruch 1, **dadurch gekennzeichnet, dass** der Schritt des Steuerns der Luftkenngröße (K₁) im ersten Teilbereich (101) ferner die Teilschritte
- Vorgeben eines Soll-Wertes der zu steuernden Luftkenngröße (K₁) im ersten Teilbereich (101); und
- Erfassen eines Ist-Wertes der zu steuernden Luftkenngröße (K₁) im ersten Teilbereich (101);
umfasst, und das Anpassen des zumindest einen Betriebsparameters (B₂; Q₂) der zweiten Lüftungseinheit (12) zum Steuern der Luftkenngröße (K₁) im ersten Teilbereich (101) zusätzlich in Abhängigkeit des vorgegebenen Soll-Wertes und des erfassten Ist-Wertes erfolgt.

3. Verfahren nach Anspruch 2, **dadurch gekennzeichnet, dass** der Schritt des Steuerns der Luftkenngröße (K₁) im ersten Teilbereich (101) unter der Maßgabe eines oder einer Kombination mehrerer der folgenden Ziele erfolgt:
- Minimierung einer Abweichung zwischen dem Ist-Wert und dem Soll-Wert der zu steuernden Luftkenngröße (K₁) im ersten Teilbereich (101);
- Minimierung einer Dauer zum Erreichen eines Minimums der Abweichung zwischen dem Ist-Wert und dem Soll-Wert der zu steuernden Luftkenngröße (K₁);
- Minimierung einer Betriebslautstärke der ersten und/oder der zweiten Lüftungseinheit (12);
- Maximierung einer Lebensdauer von Teilen der ersten und/oder der zweiten Lüftungseinheit (12), insbesondere von Verschleißteilen.

4. Verfahren nach einem der vorherigen Ansprüche, **dadurch gekennzeichnet, dass** der Schritt des Steuerns der Luftkenngröße (K₁) im ersten Teilbereich (101) zusätzlich durch Anpassen zumindest eines Betriebsparameters der ersten Lüftungseinheit (11) erfolgt.

5. Verfahren nach einem der vorstehenden Ansprüche, **dadurch gekennzeichnet, dass** der Schritt des Bereitstellens der ersten Wechselwirkungsfunktion (f₁₂; g₁₂; h₁₂) den Schritt Ermitteln der ersten Wechselwirkungsfunktion (f₁₂; g₁₂; h₁₂) mit den folgenden Teilschritten umfasst:
- Erfassen eines anfänglichen Wertes einer zum Ermitteln der ersten Wechselwirkungsfunktion (f₁₂; g₁₂; h₁₂) ausgewählten Luftkenngröße (L₁) im ersten Teilbereich (101) zu einem ersten Zeitpunkt;
- Einleiten des zweiten Luftstroms durch die zweite Lüftungseinheit (12);
- Erfassen eines weiteren Wertes der zum Ermitteln der ersten Wechselwirkungsfunktion (f₁₂; g₁₂; h₁₂) ausgewählten Luftkenngröße (L₁) im ersten Teilbereich (101) zu einem weiteren, späteren Zeitpunkt;
- Bestimmen der ersten Wechselwirkungsfunktion (f₁₂; g₁₂; h₁₂) auf Basis des erfassten anfänglichen und des erfassten weiteren Wertes der zum Ermitteln der ersten Wechselwirkungsfunktion (f₁₂; g₁₂; h₁₂) ausgewählten Luftkenngröße (L₁) im ersten Teilbereich (101);
wobei es sich bei der zum Ermitteln der ersten Wechselwirkungsfunktion (f₁₂; g₁₂; h₁₂) ausgewählten Luftkenngröße (L₁) im ersten Teilbereich (101) insbesondere um die zu steuernden Luftkenngröße (K₁) im ersten Teilbereich (101) handelt.

6. Verfahren nach Anspruch 5, **dadurch gekennzeichnet, dass** der Schritt des Ermittelns der ersten Wechselwirkungsfunktion (f₁₂; g₁₂; h₁₂) weiterhin ein Erfassen eines zeitlichen Werteverlauf der um Ermitteln der ersten Wechselwirkungsfunktion (f₁₂; g₁₂; h₁₂) ausgewählten Luftkenngröße (L₁) im ersten Teilbereich (101) umfasst, und dass der Teilschritt des Bestimmens der ersten Wechselwirkungsfunktion (f₁₂; g₁₂; h₁₂) zusätzlich auf Basis des erfassten zeitlichen Werteverlaufs erfolgt, insbesondere auf Basis eines integralen Mittels und/oder auf Basis eines Extremwertes einer Änderungsrate des erfassten zeitlichen Werteverlaufs.

7. Verfahren nach Anspruch 5 oder 6, **dadurch gekennzeichnet, dass** der Schritt des Ermittelns der ersten Wechselwirkungsfunktion (f₁₂; g₁₂; h₁₂) weiterhin ein Bereitstellen des zumindest einen Betriebsparameters (B₂; Q₂) der zweiten Lüftungseinheit (12) und wahlweise ein Bereitstellen des zumindest einen Betriebsparameters der ersten Lüftungseinheit (11) umfasst, und dass der Teilschritt des Bestimmens der ersten Wechselwirkungsfunktion (f₁₂; g₁₂; h₁₂) zusätzlich auf Basis des bereitgestellten Betriebsparameters oder der bereitgestellten Betriebsparameter erfolgt.

8. Verfahren nach einem der Ansprüche 5 bis 7, **dadurch gekennzeichnet, dass** das Ermitteln der ersten Wechselwirkungsfunktion bei abgeschalteter erster Lüftungseinheit (11) erfolgt.

9. Verfahren nach einem der vorherigen Ansprüche, **dadurch gekennzeichnet, dass** ein Wert der ersten Wechselwirkungsfunktion (f₁₂; g₁₂; h₁₂) zumindest in einem ersten oder in einem zweiten Wertebereich liegen kann, und im Schritt des Steuerns der Luftkenngröße (K₁) im ersten Teilbereich (101) ein Anpassen des zumindest einen Betriebsparameters (B₂; Q₂) der zweiten Lüftungseinheit (12) und/oder ein Einschalten der zweiten Lüftungseinheit (12) erfolgt, falls der Wert der Wechselwirkungsfunktion (f₁₂; g₁₂; h₁₂) im ersten Wertebereich liegt und ein Wert der zu steuernden Luftkenngröße (K₁) im ersten Teilbereich (101) einen ersten Grenzwert überschreitet, und/oder falls der Wert der Wechselwirkungsfunktion (f₁₂; g₁₂; h₁₂) im zweiten Wertebereich liegt und der Wert der zu steuernden Luftkenngröße (K₁) im ersten Teilbereich (101) einen zweiten Grenzwert überschreitet.

10. Verfahren nach einem der vorherigen Ansprüche, **dadurch gekennzeichnet, dass** die zu steuernde Luftkenngröße (K₁) im ersten Teilbereich (101) eine der folgenden Größen ist:
- eine Konzentration oder eine Menge von flüchtigen organischen Verbindungen;
- eine Konzentration oder eine Menge von Kohlenstoffdioxid;
- eine Konzentration oder eine Menge von Sauerstoff;
- eine Konzentration oder eine Menge von Aerosolen;
- eine Größe oder eine Konzentration oder eine Menge von Feststoffpartikeln;
- eine Lufttemperatur;
- eine Luftfeuchtigkeit.

11. Verfahren nach einem der vorherigen Ansprüche, **dadurch gekennzeichnet, dass** die bereitgestellte erste Wechselwirkungsfunktion (f₁₂; g₁₂; h₁₂) während des Steuerns der Luftkenngröße (K₁) im ersten Teilbereich (101) in zeitlichen Abständen aktualisiert wird, insbesondere in periodischen Zeitabständen oder kontinuierlich.

12. Verfahren nach einem der vorherigen Ansprüche, **dadurch gekennzeichnet, dass** zumindest die erste oder die zweite Lüftungseinheit (11; 12) in einem Quellluftmodus betrieben wird, in dem das Einleiten des jeweiligen Luftstroms unter der Maßgabe erfolgt, einen an eine Bodenfläche des Raumes (100) angrenzenden Frischluftsee zu bilden, wobei Werte der zu steuernden Luftkenngröße (K₁) im ersten Teilbereich (101) von zumindest einer Erfassungsvorrichtung der ersten Lüftungseinheit (11) erfasst werden, die in einem unteren Bereich der ersten Lüftungseinheit (11) angeordnet ist, wobei der untere Bereich an die Bodenfläche angrenzt oder dieser zugewandt ist, derart, dass die Erfassungsvorrichtung ein Vorliegen eines Frischluftsees erfassen kann.

13. Verfahren nach einem der vorherigen Ansprüche, **dadurch gekennzeichnet, dass** das Verfahren zusätzlich den Schritt Erfassen von Raumdaten umfasst, und der Schritt des Steuerns der Luftkenngröße (K₁) im ersten Teilbereich (101) zusätzlich in Abhängigkeit der erfassten Raumdaten erfolgt, wobei die Raumdaten eine oder mehrere der folgenden Informationen umfassen:
- eine Anzahl von sich innerhalb des Raumes (100) aufhaltenden Personen;
- eine Position und/oder eine Bewegung von zumindest einer sich innerhalb des Raumes (100) aufhaltenden Person;
- eine räumliche Distanz von Aufstellorten der ersten und der zweiten Lüftungseinheit (12);
- Abmessungen des Raumes (100).

14. Verfahren nach einem der vorherigen Ansprüche, **dadurch gekennzeichnet, dass** das Verfahren weiterhin die Schritte umfasst:
- Bereitstellen einer zweiten Wechselwirkungsfunktion, die eine Änderung einer zu steuernden Luftkenngröße im zweiten Teilbereich (102) des Raumes (100) in Abhängigkeit des zumindest einen Betriebsparameters der ersten Lüftungseinheit (11) beschreibt;
- Steuern der Luftkenngröße im zweiten Teilbereich (102) des Raumes (100) durch ein Anpassen des zumindest einen Betriebsparameters der ersten Lüftungseinheit (11) und/oder des zumindest einen Betriebsparameters (B₂; Q₂) der zweiten Lüftungseinheit (12) in Abhängigkeit der bereitgestellten zweiten Wechselwirkungsfunktion.

15. System zum Steuern einer Luftkenngröße (K₁) innerhalb eines Raumes (100), umfassend:
- zumindest eine erste Lüftungseinheit (11), die eingerichtet ist, einen ersten Luftstrom in einen ersten Teilbereich (101) des Raums einzuleiten, und eine zweite Lüftungseinheit (12), die eingerichtet ist, einen zweiten Luftstrom in einen zweiten Teilbereich (102) des Raumes (100) einzuleiten;
- eine zumindest mit der zweiten Lüftungseinheit (12) gekoppelte Steuervorrichtung, die dazu eingerichtet ist, über Steuerbefehle zumindest einen Betriebsparameter (B₂; Q₂) der zweiten Lüftungseinheit (12) anzupassen und damit eine zu steuernde Luftkenngröße (K₁) im ersten Teilbereich (101) des Raumes (100) zu steuern;
**dadurch gekennzeichnet, dass**
die Steuervorrichtung ferner dazu eingerichtet ist, den zumindest einen Betriebsparameter (B₂; Q₂) der zweiten Lüftungseinheit (12) in Abhängigkeit einer in einer Speichervorrichtung der Steuervorrichtung bereitgestellten ersten Wechselwirkungsfunktion (f₁₂; g₁₂; h₁₂), die eine durch einen Betrieb der zweiten Lüftungseinheit (12) bedingten Änderung der zu steuernden Luftkenngröße (K₁) im ersten Teilbereich (101) in Abhängigkeit des zumindest einen Betriebsparameters (B₂; Q₂) der zweiten Lüftungseinheit (12) beschreibt, anzupassen.

## Claims

1. Method for controlling an air characteristic within a room (100) by means of a plurality of ventilation units (10, 11, 12), wherein the method comprises the steps of:
- providing at least a first ventilation unit (11), which is configured to introduce a first air flow into a first partial region (101) of the room (100), and a second ventilation unit (12), which is configured to introduce a second air flow into a second partial region (102) of the room (100);
- controlling an air characteristic (K₁) in the first partial region (101) of the room (100) by adapting at least one operating parameter (B₂; Q₂) of the second ventilation unit (12);
**characterized in that the method further comprises the step of:**
- providing a first interaction function (f₁₂; g₁₂; h₁₂), which describes a change, caused by an operation of the second ventilation unit (12), of the air characteristic (K₁) to be controlled in the first partial region (101) as a function of the at least one operating parameter (B₂; Q₂) of the second ventilation unit (12);
and the adaptation of the at least one operating parameter (B₂; Q₂) of the second ventilation unit (12) for controlling the air characteristic (K₁) in the first partial region (101) takes place as a function of the provided first interaction function (f₁₂; g₁₂; h₁₂).

2. Method according to Claim 1, **characterized in that** the step of controlling the air characteristic (K₁) in the first partial region (101) further comprises the substeps of
- predefining a setpoint value of the air characteristic (K₁) to be controlled in the first partial region (101); and
- detecting an actual value of the air characteristic (K₁) to be controlled in the first partial region (101);
and the adaptation of the at least one operating parameter (B₂; Q₂) of the second ventilation unit (12) for controlling the air characteristic (K₁) in the first partial region (101) additionally takes place as a function of the predefined setpoint value and the detected actual value.

3. Method according to Claim 2, **characterized in that** the step of controlling the air characteristic (K₁) in the first partial region (101) takes place with the proviso of one or a combination of a plurality of the following objectives:
- minimizing a deviation between the actual value and the setpoint value of the air characteristic (K₁) to be controlled in the first partial region (101);
- minimizing a duration for reaching a minimum of the deviation between the actual value and the setpoint value of the air characteristic (K₁) to be controlled;
- minimizing an operating volume of the first and/or of the second ventilation unit (12);
- maximizing a service life of parts of the first and/or of the second ventilation unit (12), in particular of wear parts.

4. Method according to one of the preceding claims, **characterized in that** the step of controlling the air characteristic (K₁) in the first partial region (101) additionally takes place by adapting at least one operating parameter of the first ventilation unit (11).

5. Method according to one of the preceding claims, **characterized in that** the step of providing the first interaction function (f₁₂; g₁₂; h₁₂) comprises the step of determining the first interaction function (f₁₂; g₁₂; h₁₂) with the following substeps:
- detecting an initial value of an air characteristic (L₁) selected for determining the first interaction function (f₁₂; g₁₂; h₁₂) in the first partial region (101) at a first point in time;
- introducing the second air flow through the second ventilation unit (12);
- detecting a further value of the air characteristic (L₁) selected for determining the first interaction function (f₁₂; g₁₂; h₁₂) in the first partial region (101) at a further, later point in time;
- determining the first interaction function (f₁₂; g₁₂; h₁₂) on the basis of the detected initial and the detected further value of the air characteristic (L₁) selected for determining the first interaction function (f₁₂; g₁₂; h₁₂) in the first partial region (101);
wherein the air characteristic (L₁) selected for determining the first interaction function (f₁₂; g₁₂; h₁₂) in the first partial region (101) is in particular the air characteristic (K₁) to be controlled in the first partial region (101).

6. Method according to Claim 5, **characterized in that** the step of determining the first interaction function (f₁₂; g₁₂; h₁₂) furthermore comprises detecting a temporal value profile of the air characteristic (L₁) selected for determining the first interaction function (f₁₂; g₁₂; h₁₂) in the first partial region (101), and **in that** the substep of determining the first interaction function (f₁₂; g₁₂; h₁₂) additionally takes place on the basis of the detected temporal value profile, in particular on the basis of an integral mean and/or on the basis of an extreme value of a rate of change of the detected temporal value profile.

7. Method according to Claim 5 or 6, **characterized in that** the step of determining the first interaction function (f₁₂; g₁₂; h₁₂) furthermore comprises providing the at least one operating parameter (B₂; Q₂) of the second ventilation unit (12) and optionally providing the at least one operating parameter of the first ventilation unit (11), and **in that** the substep of determining the first interaction function (f₁₂; g₁₂; h₁₂) additionally takes place on the basis of the provided operating parameter or the provided operating parameters.

8. Method according to one of Claims 5 to 7, **characterized in that** the determination of the first interaction function takes place when the first ventilation unit (11) is switched off.

9. Method according to one of the preceding claims, **characterized in that** a value of the first interaction function (f₁₂; g₁₂; h₁₂) can lie at least in a first or in a second value range, and in the step of controlling the air characteristic (K₁) in the first partial region (101) an adaptation of the at least one operating parameter (B₂; Q₂) of the second ventilation unit (12) and/or a switching-on of the second ventilation unit (12) takes place if the value of the interaction function (f₁₂; g₁₂; h₁₂) lies in the first value range and a value of the air characteristic (K₁) to be controlled in the first partial region (101) exceeds a first limit value, and/or if the value of the interaction function (f₁₂; g₁₂; h₁₂) lies in the second value range and the value of the air characteristic (K₁) to be controlled in the first partial region (101) exceeds a second limit value.

10. Method according to one of the preceding claims, **characterized in that** the air characteristic (K₁) to be controlled in the first partial region (101) is one of the following variables:
- a concentration or a quantity of volatile organic compounds;
- a concentration or a quantity of carbon dioxide;
- a concentration or a quantity of oxygen;
- a concentration or a quantity of aerosols;
- a size or a concentration or a quantity of solid particles;
- an air temperature;
- an air humidity.

11. Method according to one of the preceding claims, **characterized in that** the provided first interaction function (f₁₂; g₁₂; h₁₂) is updated at temporal intervals, in particular at periodic time intervals or continuously, during the controlling of the air characteristic (K₁) in the first partial region (101).

12. Method according to one of the preceding claims, **characterized in that** at least the first or the second ventilation unit (11; 12) is operated in a displacement mode, in which the introduction of the respective air flow takes place with the proviso of forming a pool of fresh air adjoining a floor surface of the room (100), wherein values of the air characteristic (K₁) to be controlled in the first partial region (101) are detected by at least one detection device of the first ventilation unit (11), which is arranged in a lower region of the first ventilation unit (11), wherein the lower region adjoins the floor surface or faces the latter, in such a way that the detection device can detect the presence of a pool of fresh air.

13. Method according to one of the preceding claims, **characterized in that** the method additionally comprises the step of detecting room data, and the step of controlling the air characteristic (K₁) in the first partial region (101) additionally takes place as a function of the detected room data, wherein the room data comprise one or more of the following items of information:
- a number of persons staying within the room (100);
- a position and/or a movement of at least one person staying within the room (100);
- a spatial distance from installation locations of the first and of the second ventilation unit (12);
- dimensions of the room (100).

14. Method according to one of the preceding claims, **characterized in that** the method furthermore comprises the steps of:
- providing a second interaction function, which describes a change of an air characteristic to be controlled in the second partial region (102) of the room (100) as a function of the at least one operating parameter of the first ventilation unit (11);
- controlling the air characteristic in the second partial region (102) of the room (100) by adapting the at least one operating parameter of the first ventilation unit (11) and/or the at least one operating parameter (B₂; Q₂) of the second ventilation unit (12) as a function of the provided second interaction function.

15. System for controlling an air characteristic (K₁) within a room (100), comprising:
- at least a first ventilation unit (11), which is configured to introduce a first air flow into a first partial region (101) of the room, and a second ventilation unit (12), which is configured to introduce a second air flow into a second partial region (102) of the room (100);
- a control device, which is coupled at least to the second ventilation unit (12) and which is configured to adapt at least one operating parameter (B₂; Q₂) of the second ventilation unit (12) via control commands and thus to control an air characteristic (K₁) to be controlled in the first partial region (101) of the room (100);
**characterized in that**
the control device is further configured to adapt the at least one operating parameter (B₂; Q₂) of the second ventilation unit (12) as a function of a first interaction function (f₁₂; g₁₂; h₁₂), which is provided in a memory device of the control device and which describes a change, caused by an operation of the second ventilation unit (12), of the air characteristic (K₁) to be controlled in the first partial region (101) as a function of the at least one operating parameter (B₂; Q₂) of the second ventilation unit (12).

## Revendications

1. Procédé de commande d'une caractéristique d'air à l'intérieur d'une pièce (100) au moyen d'une pluralité d'unités de ventilation (10, 11, 12), le procédé comprenant les étapes suivantes :
- fourniture d'au moins une première unité de ventilation (11), qui est conçue pour introduire un premier flux d'air dans une première zone partielle (101) de la pièce (100), et d'une deuxième unité de ventilation (12), qui est conçue pour introduire un deuxième flux d'air dans une deuxième zone partielle (102) de la pièce (100) ;
- commande d'une caractéristique d'air (K₁) dans la première zone partielle (101) de la pièce (100) par une adaptation d'au moins un paramètre de fonctionnement (B₂ ; Q₂) de la deuxième unité de ventilation (12) ;
**caractérisé en ce que le procédé comprend en outre l'étape suivante** :
- fourniture d'une première fonction d'interaction (f₁₂ ; g₁₂ ; h₁₂), qui décrit une modification, due à un fonctionnement de la deuxième unité de ventilation (12), de la caractéristique d'air (K₁) à commander dans la première zone partielle (101) en fonction de l'au moins un paramètre de fonctionnement (B₂ ; Q₂) de la deuxième unité de ventilation (12) ;
et l'adaptation de l'au moins un paramètre de fonctionnement (B₂ ; Q₂) de la deuxième unité de ventilation (12) pour commander la caractéristique d'air (K₁) dans la première zone partielle (101) s'effectue en fonction de la première fonction d'interaction (f₁₂ ; g₁₂ ; h₁₂) fournie.

2. Procédé selon la revendication 1, **caractérisé en ce que** l'étape de commande de la caractéristique d'air (K₁) dans la première zone partielle (101) comprend en outre les étapes suivantes :
- prédétermination d'une valeur de consigne de la caractéristique d'air (K₁) à commander dans la première zone partielle (101) ; et
- détection d'une valeur réelle de la caractéristique d'air (K₁) à commander dans la première zone partielle (101) ;
et l'adaptation de l'au moins un paramètre de fonctionnement (B₂ ; Q₂) de la deuxième unité de ventilation (12) pour commander la caractéristique d'air (K₁) dans la première zone partielle (101) s'effectue en outre en fonction de la valeur de consigne prédéterminée et de la valeur réelle détectée.

3. Procédé selon la revendication 2, **caractérisé en ce que** l'étape de commande de la caractéristique d'air (K₁) dans la première zone partielle (101) s'effectue en fonction d'un ou d'une combinaison de plusieurs des objectifs suivants :
- minimisation d'un écart entre la valeur réelle et la valeur de consigne de la caractéristique d'air (K₁) à commander dans la première zone partielle (101) ;
- minimisation d'une durée pour atteindre un minimum de l'écart entre la valeur réelle et la valeur de consigne de la caractéristique d'air (K₁) à commander ;
- minimisation d'un volume de fonctionnement de la première et/ou de la deuxième unité de ventilation (12) ;
- maximisation d'une durée de vie de parties de la première et/ou de la deuxième unité de ventilation (12), en particulier de parties d'usure.

4. Procédé selon l'une quelconque des revendications précédentes, **caractérisé en ce que** l'étape de commande de la caractéristique d'air (K₁) dans la première zone partielle (101) s'effectue en outre par adaptation d'au moins un paramètre de fonctionnement de la première unité de ventilation (11).

5. Procédé selon l'une quelconque des revendications précédentes, **caractérisé en ce que** l'étape de fourniture de la première fonction d'interaction (f₁₂ ; g₁₂ ; h₁₂) comprend l'étape de détermination de la première fonction d'interaction (f₁₂ ; g₁₂ ; h₁₂) avec les étapes partielles suivantes :
- détection d'une valeur initiale d'une caractéristique d'air (L₁) sélectionnée pour déterminer la première fonction d'interaction (f₁₂ ; g₁₂ ; h₁₂) dans la première zone partielle (101) à un premier instant ;
- introduction du deuxième flux d'air à travers la deuxième unité de ventilation (12) ;
- détection d'une autre valeur de la caractéristique d'air (L₁) sélectionnée pour déterminer la première fonction d'interaction (f₁₂ ; g₁₂ ; h₁₂) dans la première zone partielle (101) à un autre instant ultérieur ;
- détermination de la première fonction d'interaction (f₁₂ ; g₁₂ ; h₁₂) sur la base de la valeur initiale détectée et de l'autre valeur détectée de la caractéristique d'air (L₁) sélectionnée pour déterminer la première fonction d'interaction (f₁₂ ; g₁₂ ; h₁₂) dans la première zone partielle (101) ;
la caractéristique d'air (L₁) sélectionnée pour déterminer la première fonction d'interaction (f₁₂ ; g₁₂ ; h₁₂) dans la première zone partielle (101) étant en particulier la caractéristique d'air (K₁) à commander dans la première zone partielle (101).

6. Procédé selon la revendication 5, **caractérisé en ce que** l'étape de détermination de la première fonction d'interaction (f₁₂ ; g₁₂ ; h₁₂) comprend en outre une détection d'une courbe de valeurs dans le temps de la caractéristique d'air (L₁) sélectionnée pour déterminer la première fonction d'interaction (f₁₂ ; g₁₂ ; h₁₂) dans la première zone partielle (101), et **en ce que** l'étape partielle de détermination de la première fonction d'interaction (f₁₂ ; g₁₂ ; h₁₂) s'effectue en outre sur la base de la courbe de valeurs dans le temps détectée, en particulier sur la base d'une moyenne intégrale et/ou sur la base d'une valeur extrême d'un taux de variation de la courbe de valeurs dans le temps détectée.

7. Procédé selon la revendication 5 ou 6, **caractérisé en ce que** l'étape de détermination de la première fonction d'interaction (f₁₂ ; g₁₂ ; h₁₂) comprend en outre une fourniture de l'au moins un paramètre de fonctionnement (B₂ ; Q₂) de la deuxième unité de ventilation (12) et facultativement une fourniture de l'au moins un paramètre de fonctionnement de la première unité de ventilation (11), et **en ce que** l'étape partielle de détermination de la première fonction d'interaction (f₁₂ ; g₁₂ ; h₁₂) s'effectue en outre sur la base du paramètre de fonctionnement fourni ou des paramètres de fonctionnement fournis.

8. Procédé selon l'une quelconque des revendications 5 à 7, **caractérisé en ce que** la détermination de la première fonction d'interaction s'effectue lorsque la première unité de ventilation (11) est déconnectée.

9. Procédé selon l'une quelconque des revendications précédentes, **caractérisé en ce qu'**une valeur de la première fonction d'interaction (f₁₂ ; g₁₂ ; h₁₂) peut se situer au moins dans une première ou dans une deuxième plage de valeurs, et dans l'étape de commande de la caractéristique d'air (K₁) dans la première zone partielle (101), une adaptation de l'au moins un paramètre de fonctionnement (B₂ ; Q₂) de la deuxième unité de ventilation (12) et/ou une mise en circuit de la deuxième unité de ventilation (12) s'effectue si la valeur de la fonction d'interaction (f₁₂ ; g₁₂ ; h₁₂) se situe dans la première plage de valeurs et une valeur de la caractéristique d'air (K₁) à commander dans la première zone partielle (101) dépasse une première valeur limite, et/ou si la valeur de la fonction d'interaction (f₁₂ ; g12 ; h₁₂) se situe dans la deuxième plage de valeurs et la valeur de la caractéristique d'air (K₁) à commander dans la première zone partielle (101) dépasse une deuxième valeur limite.

10. Procédé selon l'une quelconque des revendications précédentes, **caractérisé en ce que** la caractéristique d'air (K₁) à commander dans la première zone partielle (101) est l'une des grandeurs suivantes :
- une concentration ou une quantité de composés organiques volatils ;
- une concentration ou une quantité de dioxyde de carbone ;
- une concentration ou une quantité d'oxygène ;
- une concentration ou une quantité d'aérosols ;
- une taille ou une concentration ou une quantité de particules solides ;
- une température de l'air ;
- une humidité de l'air.

11. Procédé selon l'une quelconque des revendications précédentes, **caractérisé en ce que** la première fonction d'interaction (f₁₂ ; g₁₂ ; h₁₂) fournie est mise à jour pendant la commande de la caractéristique d'air (K₁) dans la première zone partielle (101) à des intervalles de temps, en particulier à des intervalles de temps périodiques ou en continu.

12. Procédé selon l'une quelconque des revendications précédentes, **caractérisé en ce qu'**au moins la première ou la deuxième unité de ventilation (11 ; 12) fonctionne dans un mode de ventilation par déplacement, dans lequel l'introduction du flux d'air respectif s'effectue en fonction de la formation d'une nappe d'air frais adjacent à une surface de sol de la pièce (100), des valeurs de la caractéristique d'air (K₁) à commander dans la première zone partielle (101) étant détectées par au moins un dispositif de détection de la première unité de ventilation (11), qui est disposé dans une zone inférieure de la première unité de ventilation (11), la zone inférieure étant adjacente à la surface de sol ou tournée vers celle-ci, de telle sorte que le dispositif de détection puisse détecter une présence d'une nappe d'air frais.

13. Procédé selon l'une quelconque des revendications précédentes, **caractérisé en ce que** le procédé comprend en outre l'étape de détection de données de pièce, et l'étape de commande de la caractéristique d'air (K₁) dans la première zone partielle (101) s'effectue en outre en fonction des données de pièce détectées, les données de pièce comprenant une ou plusieurs des informations suivantes :
- un nombre de personnes se trouvant à l'intérieur de la pièce (100) ;
- une position et/ou un mouvement d'au moins une personne se trouvant à l'intérieur de la pièce (100) ;
- une distance spatiale de sites de pose de la première et de la deuxième unité de ventilation (12) ;
- des dimensions de la pièce (100).

14. Procédé selon l'une quelconque des revendications précédentes, **caractérisé en ce que** le procédé comprend en outre les étapes suivantes :
- fourniture d'une deuxième fonction d'interaction, qui décrit une modification d'une caractéristique d'air à commander dans la deuxième zone partielle (102) de la pièce (100) en fonction de l'au moins un paramètre de fonctionnement de la première unité de ventilation (11) ;
- commande de la caractéristique d'air dans la deuxième zone partielle (102) de la pièce (100) par une adaptation de l'au moins un paramètre de fonctionnement de la première unité de ventilation (11) et/ou de l'au moins un paramètre de fonctionnement (B₂ ; Q₂) de la deuxième unité de ventilation (12) en fonction de la deuxième fonction d'interaction fournie.

15. Système de commande d'une caractéristique d'air (K₁) à l'intérieur d'une pièce (100), comprenant :
- au moins une première unité de ventilation (11), qui est conçue pour introduire un premier flux d'air dans une première zone partielle (101) de la pièce, et une deuxième unité de ventilation (12), qui est conçue pour introduire un deuxième flux d'air dans une deuxième zone partielle (102) de la pièce (100) ;
- un dispositif de commande couplé au moins à la deuxième unité de ventilation (12), qui est conçu pour adapter au moins un paramètre de fonctionnement (B₂ ; Q₂) de la deuxième unité de ventilation (12) par le biais d'instructions de commande et pour commander ainsi une caractéristique d'air (K₁) à commander dans la première zone partielle (101) de la pièce (100) ;
**caractérisé en ce que**
le dispositif de commande est en outre conçu pour adapter l'au moins un paramètre de fonctionnement (B₂; Q₂) de la deuxième unité de ventilation (12) en fonction d'une première fonction d'interaction (f₁₂ ; g₁₂ ; h₁₂) fournie dans un dispositif de mémoire du dispositif de commande, qui décrit une modification, due à un fonctionnement de la deuxième unité de ventilation (12), de la caractéristique d'air (K₁) à commander dans la première zone partielle (101) en fonction de l'au moins un paramètre de fonctionnement (B₂ ; Q₂) de la deuxième unité de ventilation (12).
